# EUROPÄISCHE PATENTSCHRIFT

(11) **EP 4 267 815 B1**
(45) Veröffentlichungstag und Bekanntmachung des Hinweises auf die Patenterteilung: **28.08.2024**
(21) Anmeldenummer: 21843982.6
(22) Anmeldetag: 22.12.2021
(51) Int. Cl.: E04G 11/28, E04G 21/32

(54) **SCHIENENGEFÜHRTES KLETTERSYSTEM**
A RAIL-GUIDED CLIMBING SYSTEM
UN SYSTÈME D'ESCALADE GUIDÉ SUR RAILS

(30) Priorität: 23.12.2020 DE 102020134812
(43) Veröffentlichungstag der Anmeldung: 01.11.2023
(73) Patentinhaber: PERI SE, 89264 Weißenhorn (DE)
(72) Erfinder: MAUCHER, Christian, 89264 Weißenhorn (DE)
(74) Vertreter: K & H Bonapat Patentanwälte Koch · von Behren & Partner mbB
(86) Internationale Anmeldenummer: PCT/EP2021/087273
(87) Internationale Veröffentlichungsnummer: WO 2022/136539

(56) Entgegenhaltungen:
- WO-A1-2011/010178
- DE-A1- 102018 117 727
- KR-B1- 102 101 779
- KR-B1- 102 107 753

## Beschreibung

Die Erfindung betrifft ein schienengeführtes Klettersystem, das insbesondere als Kletterschalung, Klettergerüst, Kletterschutzwand und/oder kletternde Arbeitsplattform einsetzbar ist, mit einer ersten Kletterschuhschiene und einer zweiten Kletterschuhschiene, die mittels einer Hubvorrichtung miteinander verbunden und relativ zueinander verschiebbar sind, und einer an einem Bauwerk ortsfest anordenbare Kletterschuhvorrichtung mit einem Schuhgrundkörper, zumindest einem an den Schuhgrundkörper gekoppelten Schienenführungselement und ersten und zweiten Rast-/Schnappelementen.

Im Bauwesen werden Klettersysteme z. B. beim Bau von vertikal orientierten Betonbaukörpern, insbesondere sogenannten Gebäudekernen, Brücken, Staumauern und dergleichen, als Kletterschalung und/oder Kletterschutzwände und/oder in Form von Klettergerüsten eingesetzt. Die Klettersysteme sind in der Regel mit einer Arbeitsbühne als Gerüsteinheit versehen und können kranunabhängig von einem unteren fertiggestellten Betonwandabschnitt des zu erstellenden bzw. fertiggestellten Betonbaukörpers zu einem darüberliegend angeordneten ausgehärteten weiteren Betonierabschnitt des Betonbaukörpers umgesetzt werden. Bei schienengeführten Klettersystemen sind meistens je Ankerstelle ein Kletterschuh mit einer steuerbaren Klinke verbaut. Um mit Klettersystemen zu klettern, benötigt man immer einen Haltepunkt und einen Kletterpunkt, wie dies beispielsweise in Zusammenhang mit dem Kletterschuh beschrieben ist, der in DE 10 2005 030 333 A1 beschrieben ist. Bei vielen aktuellen Klettersystemen wird durch das Installieren eines mobilen Kletterwerkzylinders auf dem Kletterschuh der zweite zum Klettern nötige Kletterpunkt in dem Betriebszustand gebildet. Der Kletterwerkzylinder weist an dem dem Kletterschuh gegenüberliegenden Ende eine Klinke zum Halten einer Kletterschiene auf und bildet somit den zweiten benötigen Kletterpunkt. Nur durch das abwechselnde Zusammenspiel von Kletterpunkt, gebildet durch den Kletterwerkzylinder zwischen Kletterschuh und Kletterschienenbuchsen, und Haltepunkt, gebildet durch eine Kletterschuhklinke und eine Kletterschienenbuchse, ist ein funktionierendes Klettersystem möglich. Zusätzlich zu der bekannten Kletterschiene kann eine in dieser Kletterschiene verbaute Kletterhubschiene, auch Klettersäge genannt, vorhanden sein. Bei der in der Kletterschiene verbauten Kletterhubschiene benötigt man zum Klettern des Systems immer zwei Ankerpunkte bzw. Kletterschuhe. Durch abwechselndes Halten und Klettern/Heben zwischen den zwei genutzten Kletterschuhen kann das System klettern, wie dies z. B. in DE 1020 18 117 727 A1 beschrieben ist. Die Kletterhubschiene drückt über einen unteren Kletterschuh das gesamte Klettersystem nach oben, bis der Kletterzylinder vollständig ausgefahren ist. Anschließend erfolgt ein Einfahren des Kletterzylinders. Dabei rastet nach kurzer Abwärtsbewegung die Buchse der Kletterschiene am oberen Kletterschuh ein. Das Klettersystem hängt somit am oberen Kletterschuh, wodurch die Last durch den oberen Kletterschuh gehalten wird. Der Kletterzylinder fährt ein und "zieht" die Kletterhubschiene am unteren jetzt lastfreien Kletterschuh "vorbei", damit die Kletterhubschiene nachgezogen kann, um den nächsten Hub auszuführen.

Nachteilig ist, dass bei den meist genutzten Klettersystemen am Markt, die mit einem mobilen Kletterwerkzylinder arbeiten, ein Umbau der Kletterwerkzylinder in die fertiggestellte Stockwerkebene nötig ist, um zum nächsten zu erstellenden Stockwerkabschnitt zu gelangen. Das Umsetzen von großen, schweren Bauteilen, wie den mobilen Kletterwerkzylinder(n), erfolgt durch den Arbeiter und ist ergonomisch sehr aufwändig. Weiterhin besteht eine Gefahr von herunterfallenden Bauteilen. Bei Systemen mit nicht mobilen Kletterwerkzylindern, die also nicht ausgebaut und umgesetzt werden müssen, ist stattdessen ein Vorausklettern der Kletterschiene notwendig, was zeitlich sehr nachteilig und aufwändig ist. Zum Betrieb eines Kletterwerksystems, das eine in der Kletterschiene integrierte Kletterhubschiene aufweist, ist es zudem nötig, dass immer zwei Kletterschuhe verbunden mit zwei Ankerstellen zum Klettern verfügbar sein müssen. Dies ist nötig, um einen Haltepunkt in Form eines ersten Kletterschuhs und einen Kletterpunkt in Form eines zweiten Kletterschuhs bereitzustellen, an dem das System hochklettert. Hierbei muss man zusätzlich auf beiden Ankerebenen, also dort, wo sich jeweils die ersten und zweiten Kletterschuhe befinden, überprüfen, ob die beiden Kletterschuhe korrekt geschaltet sind.

Aufgabe der vorliegenden Erfindung ist es demgegenüber, eine einfach und kompakt aufgebautes Klettersystem mit einer Kletterschuhvorrichtung bereitzustellen, mit der die Nachteile des Standes der Technik vermieden werden. Insbesondere soll es die Kletterschuhvorrichtung ermöglichen, den Aufwand zu reduzieren, der damit verbunden ist, dass auf beiden Ankerebenen, also dort, wo sich jeweils die ersten und zweiten Kletterschuhe befinden, zu überprüfen, ob die beiden Kletterschuhe korrekt geschaltet sind. Dabei soll die Kletterschuhvorrichtung so bereitgestellt werden, dass ein zumindest schrittweise kontinuierliches Klettern ohne den bisher erforderlichen hohen manuellen Aufwand nach jedem Hubvorgang möglich ist.

Diese Aufgabe wird durch ein schienengeführtes Klettersystem mit den Merkmalen des Patentanspruchs 1 und ein Verfahren zum Klettern eines schienengeführten Klettersystems mit den Merkmalen des Patentanspruchs 16 gelöst. Die Unteransprüche geben zweckmäßige Weiterbildungen an.

Die erfindungsgemäße Aufgabe wird somit gelöst durch ein schienengeführtes Klettersystem, das insbesondere als Kletterschalung, Klettergerüst, Kletterschutzwand und/oder kletternde Arbeitsplattform einsetzbar ist. Die an einem Bauwerk ortsfest anordenbare Kletterschuhvorrichtung umfasst einen Schuhgrundkörper, zumindest ein an den Schuhgrundkörper gekoppeltes Schienenführungselement, das so ausgeführt ist, dass in einer Führungsstellung des Schienenführungselements gegenüber dem Schuhgrundkörper eine erste Kletterschuhschiene und eine zweite Kletterschuhschiene, die mittels einer Hubvorrichtung miteinander verbunden und relativ zueinander verschiebbar sind, unmittelbar oder mittelbar von der Kletterschuhvorrichtung führbar sind, und erste und zweite Rast-/Schnappelemente. Die ersten und zweiten Rast-/Schnappelemente sind jeweils so ausgeführt sind, dass in einer gegenüber dem Schuhgrundkörper ausgeschwenkten und/oder ausgefahrenen Einhängestellung entgegen einer Richtung die erste Kletterschuhschiene mittels des ersten Rast-/Schnappelementes und die zweite Kletterschuhschiene mittels des zweiten Rast-/Schnappelementes in die Kletterschuhvorrichtung einhängbar und in einer gegenüber dem Schuhgrundkörper eingeschwenkten und/oder eingefahrenen Überfahrstellung in der Richtung das erste Rast-/Schnappelement von der ersten Kletterschuhschiene und das zweite Rast-/Schnappelement von der zweiten Kletterschuhschiene überfahrbar sind. Die ersten und zweiten Rast-/Schnappelemente sind jeweils zwischen der Einhängestellung und der Überfahrstellung verschiebbar so an den Schuhgrundkörper gekoppelt, dass, wenn das erste oder zweite Rast-/Schnappelement sich in der Einhängestellung befindet, das andere der ersten und zweiten Rast-/Schnappelemente sich in der Überfahrstellung, der Einhängestellung oder einer Stellung dazwischen befinden kann.

Die Kletterschuhvorrichtung kann integral als Kletterschuh oder zu einer Kletterschuhvorrichtung montierbar aus mehreren Teilen zusammengesetzt ausgebildet sein. Der Schuhgrundkörper kann als Rahmen ausgeführt sein, wobei eine Ausformung als flacher Körper mit oder Ausnehmungen möglich ist. Der Schuhgrundkörper kann aus einem oder mehreren Teilen/Komponenten bestehen, die lösbar, also reversibel, oder irreversibel miteinander verbunden sind. Die Teile bzw. Komponenten des Schuhgrundkörpers können aus unterschiedlichen Materialien, z.B. Stahl, Aluminium oder Kohlefaserverbundwerkstoffen oder einer Kombination hiervon, gefertigt sein, um das Gewicht des Schuhgrundkörpers und damit der Kletterschuhvorrichtung gering zu halten. Die ersten und zweiten Kletterschuhschienen können gleich oder unterschiedlich voneinander ausgebildet sein.

An den Schuhgrundkörper kann neben dem einen Schienenführungselement ein weiteres Schienenführungselement gekoppelt sein, wobei zumindest das eine Schienenführungselement, insbesondere das eine Schienenführungselement und das weitere Schienenführungselement, an dem Schuhgrundkörper schwenk- und/oder ausfahrbar so angeordnet ist/sind, dass in einer geschwenkten und/oder ausgefahrenen Führungsstellung, also in der "Geschlossen"-Stellung, die ersten und zweiten Kletterschuhschienen von den Schienenführungselementen geführt sind, indem Teilabschnitte der ersten und/oder zweiten Kletterschuhschienen von den Schienenführungselementen umgriffen sind. Es ist möglich, dass in der "Geschlossen"-Stellung die ersten und zweiten Kletterschuhschienen lediglich von dem einen Schienenführungselement geführt sind, indem Teilabschnitte der ersten und/oder zweiten Kletterschuhschienen von dem Schienenführungselement umgriffen sind. Wenn die zweite Kletterschuhschiene gegenüber der ersten Kletterschuhschiene verschiebbar von der ersten Kletterschuhschiene geführt ist und Teilabschnitte der ersten Kletterschuhschiene von dem Schienenführungselement umgriffen sind, sind auch Teilabschnitte der zweiten Kletterschuhschiene von dem Schienenführungselement umgriffen, so dass neben der ersten Kletterschuhschiene auch die zweite Kletterschuhschiene von dem Schienenführungselement geführt ist. Die Führung einer oder beider der ersten und zweiten Kletterschuhschienen kann also durch das/die Schienenführungselement/e indirekt erfolgen. Neben der "Geschlossen"-Stellung kann es eine "Offen"-Stellung geben, in der das eine Schienenführungselement und/oder das weitere Schienenführungselement sich in einer nicht geschwenkten oder eingeschwenkten und/oder eingefahrenen Stellung gegenüber dem Schuhgrundkörper befinden/befindet. In der "Offen"-Stellung können eine oder beide der ersten und zweiten Kletterschuhschienen aus der Führung der Kletterschuhvorrichtung entbunden oder die Kletterschuhvorrichtung zwischen dem Bauwerk und den ersten und zweiten Kletterschuhschienen entfernt/entnommen werden, z. B. durch Ziehen in oder entgegen einer Kletterrichtung.

Die ersten und zweiten Rast-/Schnappelemente können gleich oder unterschiedlich voneinander ausgebildet sein und jeweils mittels einer linearen, also translativen Bewegung in Form eines Ein- oder Ausfahrens und/oder einer rotatorischen Bewegung in Form eines Ein- oder Ausschwenkens an den Schuhgrundkörper gekoppelt sein. Bei der Richtung zum Überfahren des ersten und/oder zweiten Rast-/Schnappelementes kann es sich um eine vertikale, horizontale, gegenüber der Richtung der Schwerkraft schräge, lineare oder gekrümmte Richtung, insbesondere eine Kletterrichtung, handeln. Die ersten und zweiten Kletterschuhschienen können jeweils Ausbuchtungen und/oder Ausschnitte aufweisen, um mit den ersten und zweiten Rast-/Schnappelemente jeweils zusammenwirken zu können.

Wenn das erste Rast-/Schnappelement sich in der Einhängestellung befindet, ist das zweite Rast-/Schnappelement so ausgebildet, dass es sich in der Überfahrstellung, der Einhängestellung oder einer Stellung dazwischen, also in jeder seiner möglichen Stellungen, befinden kann. Umgekehrt gilt, dass, wenn das zweite Rast-/Schnappelement sich in der Einhängestellung befindet, das erste Rast-/Schnappelement so ausgebildet ist, dass es sich in der Überfahrstellung, der Einhängestellung oder einer Stellung dazwischen, also in jeder seiner möglichen Stellungen, befinden kann. Für das andere der ersten und zweiten Rast-/Schnappelemente, das sich nicht in der Einhängestellung befindet, findet also keine Verriegelung in einer seiner möglichen Stellungen statt. Stattdessen ist dieses nicht in der Einhängestellung befindliche andere der ersten und zweiten Rast-/Schnappelemente entriegelt. Das erste oder zweite Rast-/Schnappelement, das sich in der Einhängestellung befindet, wenn das andere der ersten und zweiten Rast-/Schnappelemente sich in jeder seiner möglichen Stellungen befindet, kann in seiner Einhängestellung verriegelt sein. Beide Rast-/Schnappelemente können also gekoppelt sein derart, dass dann, wenn das andere der ersten und zweiten Rast-/Schnappelemente sich in der Überfahrstellung, der Einhängestellung oder einer Stellung dazwischen befinden kann, das erste oder zweite Rast-/Schnappelement in der Einhängestellung verriegelt ist. Die Kopplung, nach der eines der ersten und zweiten Rast-/Schnappelemente in der Einhängestellung verriegelt ist, wenn das andere der ersten und zweiten Rast-/Schnappelemente entriegelt ist, kann nacheinander zwischen den ersten und zweiten Rast-/Schnappelementen wechseln. Es ist also möglich, dass, wenn das erste Rast-/Schnappelement in der Einhängestellung verriegelt ist, das zweite Rast-/Schnappelement entriegelt ist, und danach, wenn das zweite Rast-/Schnappelement in der Einhängestellung verriegelt ist, das erste Rast-/Schnappelement entriegelt ist. Alternativ sind beide Rast-Schnappelemente unabhängig voneinander in jede ihrer möglichen Stellungen bringbar, so dass, wenn das erste oder zweite Rast-/Schnappelement sich in der Einhängestellung befindet, das andere der ersten und zweiten Rast-/Schnappelemente sich in der Überfahrstellung, der Einhängestellung oder einer Stellung dazwischen befinden kann. Erfindungsgemäß ist also ausgeschlossen, dass, wenn sich eines der ersten und zweiten Rast-/Schnappelemente in der Einhängestellung befindet, das andere der ersten und zweiten Rast-/Schnappelemente sich in der Einhängestellung, der Überfahrstellung oder einer Stellung dazwischen befinden muss. Der eingeschwenkten und/oder eingefahrenen Überfahrstellung kommt keine Ausschließlichkeit hinsichtlich des Überfahrens zu, wobei Stellungen zwischen der Einhängestellung und der Überfahrstellung sind überfahrbar sind. Eines oder beide der ersten und zweiten Rast-/Schnappelemente kann schwenkbar und/oder ein- und ausfahrbar, beispielsweise mittels eines Federelementes oder aktiv steuerbaren Stellgliedes, so an den Schuhgrundkörper gekoppelt sein, dass das jeweilige Rast-/Schnappelement in einer Stellung zwischen der Einhängestellung und der Überfahrstellung von der ersten oder zweiten Kletterschuhschiene überfahrbar ist. Insofern dient der Begriff der Überfahrstellung lediglich zur Abgrenzung von der Einhängestellung, also zur Definition beider Endstellungen des ersten oder zweiten Rast-/Schnappelementes.

Den Haltepunkt bildet das erste oder zweite Rast-/Schnappelement, das sich in der Einhängestellung befindet, zusammen mit der in dieses Rast-/Schnappelement eingehängten ersten oder zweiten Kletterschuhschiene. Den Kletterpunkt bildet das andere der ersten und zweiten Rast-/Schnappelemente, das sich in der Überfahrstellung, der Einhängestellung oder einer Stellung dazwischen befindet, wenn es von der anderen der ersten oder zweiten Kletterschuhschienen überfahren wird. Damit ist es möglich, den Haltepunkt und den Kletterpunkt auf einer Ankerebene, also an einem Ankerpunkt, zusammenzuführen. Durch den Wegfall der zweiten Ankerebene ist es auf einfache Weise möglich zu überprüfen, ob beide Rast-/Schnappelemente korrekt geschaltet sind. Die schwierige bisherige Prüfung, ob beide Kletterschuhe korrekt geschaltet sind, fällt aufgrund des Fortfalls der Entfernung beider Kletterschuhe voneinander weg. Stattdessen werden Halt- und Kletterpunkt in nur einer Kletterschuhvorrichtung vereint. Ein Klettern eines Klettersystems, das an nur einem Ankerpunkt in die erfindungsgemäße Kletterschuhvorrichtung eingehängt ist, wird möglich, wobei die Hubvorrichtung von beiden Kletterschuhschienen beim Klettern mitgenommen wird und nicht separat bewegt werden muss. Zudem ist die Kletterschuhvorrichtung einfach und kompakt aufgebaut, da lediglich zwei zueinander bewegliche Rast-/Schnappelemente vorzusehen sind. Durch die doppelten Rast-/Schnappelemente, z. B. in Form von doppelten Klinken, bzw. doppelte Haltemöglichkeit für die Kletterschuhschienen an der Kletterschuhvorrichtung bzw. an einer Konsole oder Ankerstelle, an der die Kletterschuhvorrichtung ortsfest angeordnet ist, kann ein Kletterablauf realisiert werden, der an nur einer Ankerstelle arbeitet. Gelöst wird die doppelte Haltemöglichkeit, indem der Kletterschuh mit einem Rast-/Schnappelement zum Halten einer Kletterschiene so umkonstruiert wird, dass dieser neben dieser Haltemöglichkeit für eine Kletterschuhschiene in Form einer Kletterhubschiene auch die zweite Haltemöglichkeit zum Halten der zweiten Kletterschuhschiene in Form eines zweiten Rast-/Schnappelementes (entweder für eine Kletterschiene oder für eine zweite Kletterhubschiene) aufweist.

Für Entwicklungen bei Kletterwerken in Form von Hubvorrichtungen, die in einer Kletterschiene integriert oder zumindest mit einer der beiden Kletterschuhschienen verbunden sind und nicht von Hand umgesetzt werden müssen, ergeben sich durch doppelte Rast-/Schnappelemente an den Kletterschuhvorrichtungen mehrere Vorteile:
- durch doppelte Rast-/Schnappelemente bzw. Klinken an der Kletterschuhvorrichtung befinden sich zum Klettern der Haltepunkt und Kletterpunkt an einer Kletterschuhvorrichtung bzw. einer Ankerstelle, was die Prüfung und Sicherstellung des korrekten Schaltverhaltens der Rast-/Schnappelemente gegenüber der entsprechenden Interaktion und Problematik im Kletterbetrieb von zwei Kletterschuhen an zwei unterschiedlichen Ankerstellen erheblich vereinfacht. Zudem kann flexibel durch Aktivieren und Deaktivieren der Rast-/Schnappelemente der erfindungsgemäßen Doppelklinkenschuhe die verwendete Ankerstelle gewählt werden. Dadurch ergibt sich eine deutliche Zeitersparnis und bessere Überwachung und Kontrollmöglichkeit, wodurch die Sicherheit beim Klettern erhöht und verbessert wird.
- um eine an der Kletterschuhschiene verbaute Hubvorrichtung, auch Kletterwerk genannt, die ohne Unterbrechung der Kletterbewegung mit Hilfe der ersten und zweiten Kletterschuhschienen in Form zweier Kletterhubschienen (zweite Variante, siehe unten) klettert, sind auch doppelte und sich ggf. gegeneinander steuernde Rast-/Schnappelemente bzw. Klinken einschlägig und von Vorteil.
- durch die doppelten Rast-/Schnappelemente, z.B. in Form einer Doppelklinke, in der Kletterschuhvorrichtung besteht die Möglichkeit, den Kletterpunkt und Haltepunkt an einer Ankerstelle abzubilden. Dadurch kann die dafür notwendige Mechanik bezüglich Funktionssicherheit und Toleranzen an einer Kletterschuhvorrichtung/Ankerstelle einfach aufeinander abgestimmt werden.
- kontinuierliches Klettern mit der erfindungsgemäßen Kletterschuhvorrichtung ohne Unterbrechung der Kletterbewegung an einer Kletterschuhvorrichtung/Ankerstelle. Zudem besteht auch hierbei die Möglichkeit, die Rast-/Schnappelemente bzw. Klinken durch einen mechanischen Sicherheitsmechanismus gegenseitig zu steuern. Eine weitere Möglichkeit ist ein Zusatzmerkmal, wie ein "Rückwärtsgang", wodurch ein gesteuertes Zurückklettern entgegen einer Kletterrichtung mittels der miteinander verbundenen Rast-/Schnappelemente, z. B. als Doppelklinke ausgeführt, realisiert werden kann.

In einer bevorzugten Ausführungsform umfasst die Kletterschuhvorrichtung einen ersten Kletterschuhteil mit einem ersten Schuhgrundkörperteil und einen zweiten Kletterschuhteil mit einem zweiten Schuhgrundkörperteil. Der erste Kletterschuhteil umfasst das Schienenführungselement und zusätzlich das erste oder zweite Rast-/Schnappelement umfasst und der zweite Kletterschuhteil umfasst das andere der ersten und zweiten Rast-/Schnappelemente, wobei die ersten und zweiten Kletterschuhteile so miteinander reversibel lösbar verbunden sind, dass sie zusammen als Kletterschuhvorrichtung an der gleichen Ankerstelle an dem Bauwerk anordenbar sind. Auf diese Weise kann ein konventioneller Kletterschuh, der als erster Kletterschuhteil das Schienenführungselement und das erste oder zweite Rast-/Schnappelement umfasst, um ein Zusatzbauteil, das als zweiter Kletterschuhteil das andere der ersten und zweiten Rast-/Schnappelemente umfasst, zu der erfindungsgemäßen Kletterschuhvorrichtung ergänzt werden. Das Zusatzbauteil kann "huckepack" auf dem konventionellen Kletterschuh aufgesetzt und reversibel mit diesem verbunden oder unterhalb des konventionellen Kletterschuhs an diesem reversibel angebracht werden. Dies erlaubt eine einfache und kostengünstige Nachrüstbarkeit eines vorhandenen Kletterschuhs zu der erfindungsgemäßen Kletterschuhvorrichtung. Nicht ausgeschlossen ist also die Möglichkeit, dass die zweite Haltemöglichkeit in Form des anderen der ersten und zweiten Rast-/Schnappelemente als Zusatzbauteil an einem Standardkletterschuh realisiert wird. Hierdurch nimmt der Standardkletterschuh das Zusatzbauteil "huckepack", wodurch die erfindungsgemäße Kletterschuhvorrichtung mit den beiden Haltemöglichkeiten entsteht, die allerdings vertikal ein wenig voneinander versetzt sind. Die doppelte Haltemöglichkeit für die ersten und zweiten Kletterschuhschienen an nur einer Ankerstelle bleibt jedoch erhalten, da das "Huckepack-Zusatzbauteil" nicht separat geankert werden muss, sondern auf dem geankerten Kletterschuh aufgesetzt werden kann.

Besonders bevorzugt umfasst der erste Kletterschuhteil Schienenführungselemente und der zweite Kletterschuhteil umfasst zumindest ein weiteres Schienenführungselement. Auf diese Weise kann auch das Zusatzbauteil zum Führen beider Kletterschuhschienen herangezogen werden, was die Sicherheit beim Ein- und Aushängen der ersten oder zweiten Kletterschuhschiene in und aus dem Zusatzbauteil erhöht. Das Führen kann durch ein Umklammern von Teilabschnitten der ersten und/oder zweiten Kletterschuhschienen durch das weitere Schienenführungselement erfolgen.

Bei einer mit der Kletterschuhschiene permanent verbundenen Hubvorrichtung, die nach einem ausgeführten Hub nicht von der Kletterschuhschiene getrennt und von Hand bewegt werden muss, kann durch Montage des zweiten Kletterschuhteils als zweitem Kletterschuh, z. B. in Form eines "Huckepack-Kletterschuhs", der zumindest eine der beiden Kletterschuhschienen führen kann und in den eine dieser Schienen eingehängt werden kann, auf einem konventionellen Kletterschuh eine zweite Haltemöglichkeit für eine der Kletterschuhschienen gebildet werden. Durch die Möglichkeit des zusätzlichen Auf- und Abbauens des zweiten Kletterschuhteils auf einen und von einem konventionellen Kletterschuh, der an einer beliebigen Ankerstelle ortsfest angeordnet sein kann, ist eine flexible Wahl der Ankerstelle möglich, um mit dem Haltepunkt zusätzlich den Kletterpunkt und folglich die an dem Klettersystem auftretenden Kräfte über eine Ankerstelle in das Bauwerk einzuleiten.

Vorteilhafterweise umfasst der zweite Kletterschuhteil erste und zweite weitere Schienenführungselemente, wobei zumindest das erste weitere Schienenführungselement, insbesondere die ersten und zweiten weiteren Schienenführungselemente, an dem zweiten Schuhgrundkörperteil schwenk- und/oder ausfahrbar so angeordnet ist/sind, dass im geschwenkten und/oder ausgefahrenen Führungszustand die zwischen den ersten und zweiten weiteren Schienenführungselementen verschiebbar angeordneten ersten und zweiten Kletterschuhschienen von den weiteren Schienenführungselementen geführt sind, indem Teilabschnitte der ersten und zweiten Kletterschuhschienen von den weiteren Schienenführungselementen umgriffen sind, und ein mit einem Handgriff versehenes Verschiebeelement. Das Verschiebeelement ist so ausgeführt, dass es an den zweiten Schuhgrundkörperteil und das erste weitere Schienenführungselement mechanisch gekoppelt ist, und, wenn sich das erste weitere Schienenführungselement im Führungszustand befindet, eine durch eine Betätigung des Handgriffs erzeugte Verschiebung des Verschiebeelementes gegenüber dem zweiten Schuhgrundkörperteil in einer Entkoppelrichtung dazu führt, dass der erste weitere Schienenführungselement in den nicht geschwenkten und/oder eingefahrenen Ausgangszustand versetzt ist, um den zweiten Kletterschuhteil von einer Führung der ersten und zweiten Kletterschuhschienen zu entbinden.

Der zweite Kletterschuhteil weist also einen Handgriff am Verschiebeelement auf, mit dessen Betätigung der zweite Kletterschuhteil, wenn die durch die Betätigung des Handgriffs erzeugte Verschiebung des Verschiebeelementes gegenüber dem zweiten Schuhgrundkörperteil in der Entkoppelrichtung erfolgt, in einfacher Weise von dem ersten Kletterschuhteil getrennt und der Führung der ersten und/oder zweiten Kletterschuhschienen entbunden werden kann. Bevorzugt kann der zweite Kletterschuhteil am Handgriff, wenn die durch die Betätigung des Handgriffs erzeugte Verschiebung des Verschiebeelementes gegenüber dem zweiten Schuhgrundkörperteil entgegen der Entkoppelrichtung in Koppelrichtung erfolgt, wieder mit dem ersten Kletterschuhteil gekoppelt werden. Durch Betätigung des Handgriffs, z.B. durch eine Zugbewegung, also "Ziehen", öffnen sich die weiteren Schienenführungselemente, die die ersten und/oder zweiten Kletterschuhschienen zur Führung umgreifen.

Das erste Rast-/Schnappelement kann eine erste Klinke und das zweite Rast-/Schnappelement kann eine zweite Klinke umfassen, wobei, wenn die ersten und zweiten Kletterschuhschienen von der Kletterschuhvorrichtung geführt sind, im Wesentlichen auf einer Achse senkrecht zu einer Längsachse der ersten Kletterschuhschiene oder der zweiten Kletterschuhschiene die erste Klinke neben der zweiten Klinke angeordnet ist. Dies erlaubt eine kompakte Bauform der Kletterschuhvorrichtung.

Bevorzugt umfasst das zweite Rast-/Schnappelement zwei zweite Klinken und, wenn die ersten und zweiten Kletterschuhschienen von der Kletterschuhvorrichtung geführt sind, ist auf der Achse senkrecht zu der Längsachse der ersten Kletterschuhschiene oder der zweiten Kletterschuhschiene die erste Klinke zwischen den zwei zweiten Klinken, insbesondere mit gleichen Abständen der ersten Klinke zu den zwei zweiten Klinken, angeordnet. Wenn die Kletterrichtung vertikal nach oben zeigt, sind also im Wesentlichen horizontal von der Längsachse beabstandet die zwei zweiten Klinken angeordnet. Auf diese Weise kann die Kletterschuhvorrichtung eine Last der ersten und zweiten Kletterschuhschienen in die Wand oder die Decke ableiten, die höher ist als eine Last, die nur von einem oder zwei Klinken bei eingehängter erster und/oder zweiter Kletterschuhschiene aufgenommen wird. Die symmetrische Ausrichtung der zwei zweiten Klinken zur Längsachse vereinfacht den Aufbau der Kletterschuhvorrichtung. Zudem ist die Traglast der Kletterschuhvorrichtung bei symmetrischer Ausrichtung der zwei zweiten Klinken zur Längsachse optimiert.

Besonders bevorzugt umfasst das erste Rast-/Schnappelement zwei erste Klinken und das zweite Rast-/Schnappelement zwei zweite Klinken. Wenn die ersten und zweiten Kletterschuhschienen von der Kletterschuhvorrichtung geführt sind und eine Längsachse des Kletterschuhs in einer Kletterrichtung ausgerichtet ist, sind auf einer ersten Achse im Wesentlichen senkrecht zu der Längsachse und von der Längsachse beabstandet, insbesondere in im Wesentlichen gleichen Abständen von der Längsachse, die zwei ersten Klinken des ersten Rast-/Schnappelementes und in oder entgegen der Kletterrichtung davon beabstandet oder auf gleicher Höhe in Kletterrichtung auf einer zweiten Achse im Wesentlichen senkrecht zu der Längsachse und von der Längsachse beabstandet, insbesondere in im Wesentlichen gleichen Abständen von der Längsachse, die zwei zweiten Klinken des zweiten Rast-/Schnappelementes angeordnet. Durch die Verteilung der Traglast auf jeweils zwei Klinken des ersten und zweiten Rast-/Schnappelementes, wobei die zwei ersten und zwei zweiten Klinken paarweise betätigbar sind, kann die zulässige Traglast höher ausfallen als in einer Ausführungsform, in der das erste und/oder zweite Rast-/Schnappelement jeweils lediglich eine Klinke aufweisen. Um die Bauform senkrecht zur Längsachse des Kletterschuhs kompakt zu halten, können die zwei ersten Klinken des ersten Rast-/Schnappelementes gegenüber den zwei zweiten Klinken des zweiten Rast-/Schnappelementes in oder entgegen der Kletterrichtung versetzt angeordnet sein.

Je nach Ausführung der ersten und zweiten Kletterschuhschienen kann es vorteilhaft sein, auf der ersten Achse im Wesentlichen senkrecht zu der Längsachse und von der Längsachse beabstandet in im Wesentlichen gleichen ersten Abständen von der Längsachse die zwei ersten Klinken des ersten Rast-/Schnappelementes und in oder entgegen der Kletterrichtung davon beabstandet oder auf gleicher Höhe in Kletterrichtung angeordnet, auf der zweiten Achse im Wesentlichen senkrecht zu der Längsachse und von der Längsachse beabstandet in im Wesentlichen gleichen zweiten Abständen von der Längsachse, die zwei zweiten Klinken des zweiten Rast-/Schnappelementes anzuordnen, wobei sich die ersten und zweiten Abstände voneinander unterscheiden, insbesondere die ersten Abstände kleiner gewählt sind als die zweiten Abstände.

Es dient der Sicherheit beim Klettern, wenn, wie bereits erwähnt, die ersten und zweiten Rast-/Schnappelemente so miteinander gekoppelt sind, dass, wenn sich das erste oder zweite Rast-/Schnappelement in der Überfahrstellung, der Einhängestellung oder einer Stellung dazwischen befinden kann, das andere der ersten und zweiten Rast-/Schnappelemente in der Einhängestellung verriegelt ist. Die Kopplung beider Rast-/Schnappelemente kann mechanisch erfolgen, z. B. durch ein Verriegelungselement, mittels dem jeweils die Bewegung des ersten oder zweiten Rast-/Schnappelementes beschränkt wird. Das Verriegelungselement kann kippbar und/oder verschiebbar zwischen beiden Rast-/Schnappelementen zum Eingriff in eines der Rast-/Schnappelemente angeordnet sein. Auch eine motorische Kopplung mittels eines steuerbaren Stellgliedes zur Beschränkung Bewegung des ersten oder zweiten Rast-/Schnappelementes ist denkbar. So kann die Kippbewegung und/oder die Verschiebebewegung des Verriegelungselementes motorisch, z. B. mittels eines Elektromotors, erfolgen. Eine händische Entriegelung der motorischen Kopplung mittels eines Schalters oder eines Softwarebefehls ist ebenfalls möglich.

Eine besonders vorteilhafte Ausführungsform liegt vor, wenn weitere Kletterschuhvorrichtungen in einer Kletterrichtung oder entgegen der Kletterrichtung lediglich zum Führen der ersten Kletterschuhschiene und/oder zweiten Kletterschuhschiene, jedoch nicht zum Einhängen der ersten und zweiten Kletterschuhschienen vorgesehen sind. Auf diese Weise sind der Haltepunkt und der Kletterpunkt in nur einer Kletterschuhvorrichtung vereint, was das Prüfen eines korrekten Schaltens der ersten und zweiten Rast-/Schnappelemente vereinfacht.

Ein einfaches schienengeführtes Klettersystem liegt vor, wenn entweder die erste Kletterschuhschiene als Kletterschiene ausgebildet ist, die in eine Gerüsteinheit integrierbar oder an der Gerüsteinheit befestigbar ist, und die zweite Kletterschuhschiene als Kletterhubschiene, die relativ zu der Kletterschiene verschiebbar und von der Kletterschiene geführt ist, ausgebildet ist oder die erste Kletterschuhschiene als Kletterhubschiene und die zweite Kletterschuhschiene als Kletterschiene ausgebildet sind. Es ist nun die Möglichkeit vorhanden, dass der Kletterschuh sowohl die Kletterschiene wie auch die Kletterhubschiene hält. Ein Rast-/Schnappelement, z. B. in Form einer Klinke, arbeitet dabei immer mit der Kletterschiene, das andere Rast-/Schnappelement, z. B. in Form einer weiteren Klinke, arbeitet immer mit der Kletterhubschiene zusammen.

Besonders vorteilhaft ist das schienengeführte Klettersystem, wenn die erste Kletterschuhschiene als eine erste Kletterhubschiene und die zweite Kletterschuhschiene als eine zweite Kletterhubschiene ausgebildet sind und zusätzlich eine Kletterführungsschiene vorgesehen ist, die in eine Gerüsteinheit integrierbar oder an der Gerüsteinheit befestigbar ist, wobei die ersten und zweiten Kletterhubschienen relativ zu der Kletterführungsschiene verschiebbar von der Kletterführungsschiene geführt sind und mittels der Hubvorrichtung miteinander verbunden und an die Kletterführungsschiene gekoppelt sind. Auf diese Weise kann, wenn die ersten und zweiten Kletterhubschienen zueinander synchronisiert und jeweils relativ zu der Kletterführungsschiene mittels der Hubvorrichtung verschoben sind, ein Klettersystem realisiert werden, bei dem die Kletterführungsschiene mit der Gerüsteinheit kontinuierlich gegenüber der ortsfest angeordneten Kletterschuhvorrichtung geklettert werden kann. Dies dient der Sicherheit beim Klettervorgang. Es ist nun möglich, dass die Kletterschuhvorrichtung beide abwechselnd arbeitenden Kletterhubschienen hält. Wenn die eine Kletterhubschiene mittels der Hubvorrichtung nach oben gedrückt wird, wird die Kletterführungsschiene mitgezogen. Die Kletterführungsschiene wird von der Kletterschuhvorrichtung nicht mehr gehalten, sondern nur noch über das zumindest eine Schienenführungselement, auch "Pratze" genannt, geführt. Dadurch wird ein kontinuierlich arbeitender Kletterprozess für die Kletterführungsschiene relativ zu der Kletterschuhvorrichtung ermöglicht. Die oben beschriebene "Huckepack-Kletterschuhvorrichtung" kann für beide Varianten von Kletterschuhschienen angewendet werden, also sowohl für die erste Variante, bei der die erste Kletterschuhschiene als Kletterschiene und die zweite Kletterschuhschiene als Kletterhubschiene ausgebildet ist, als auch für die zweite Variante, bei der die erste Kletterschuhschiene als erste Kletterhubschiene und die zweite Kletterschuhschiene als zweite Kletterhubschiene ausgebildet sind und zusätzlich die Kletterführungsschiene vorgesehen ist, wobei die ersten und zweiten Kletterhubschienen relativ zu der Kletterführungsschiene verschiebbar von der Kletterführungsschiene geführt sind und mittels der Hubvorrichtung miteinander verbunden und an die Kletterführungsschiene gekoppelt sind.

Die Kletterhubschienen können jeweils eine Einheit bilden. Die eine Kletterhubschiene kann parallel zu der anderen Kletterhubschiene und innerhalb/mittig von der der anderen Kletterhubschiene angeordnet sein. Alternativ ist jedoch auch denkbar, dass die beiden Kletterhubschienen anders ausgeführt und angeordnet sein können, beispielsweise, dass die beiden Kletterhubschienen nebeneinander verlaufen, z. B. senkrecht zu einer Kletterrichtung, und nicht die eine innerhalb der anderen angeordnet ist. Denkbar sind auch Ausführungen, bei denen mehr als zwei Kletterhubschienen angeordnet sind. Vorteil bei einer solchen Ausführung ist, dass pro Kletterhubschiene ein kleinerer Hub notwendig ist, um eine gegebene Strecke zu klettern, als dies notwendig ist, wenn nur zwei Kletterhubschienen vorhanden sind. Bei gegebener Hublänge und einem Hubvorgang ergibt sich die kletterbare Strecke also als Anzahl der Kletterhubschienen multipliziert mit der Hublänge.

Vorteilhafterweise sind entweder in die Kletterhubschiene oder in die erste Kletterhubschiene und/oder die zweite Kletterhubschiene hintereinander Halteelemente in Form von Halteausnehmungen eingebracht oder entweder auf die Kletterhubschiene oder auf die erste Kletterhubschiene und/oder die zweite Kletterhubschiene Haltenoppen aufgebracht, beispielsweise aufgeschweißt zum Eingriff mit dem ersten und/oder zweiten Rast-/Schnappelement der Kletterschuhvorrichtung. Die Kletterhubschiene kann an zumindest einer Seite die Halteausnehmungen derart aufweisen, dass die Kletterhubschiene in Form eines Profils mit Einhängekontur, insbesondere mit Zahnungen, vorliegt. Es ist auch möglich, dass Kletterhubschiene die Halteausnehmungen in Form von vollständig berandeten Löchern, auch Ohren genannt, aufweist, die eine höhere Tragkraft aufweisen als die nicht vollständig berandeten Halteausnehmungen der Einhängekontur.

Die Hubvorrichtung kann bei dem Klettersystem mit zwei Kletterhubschienen und Kletterführungsschiene vorteilhafterweise einen ersten Hubzylinder als ersten Hubvorrichtungsteil und einen zweiten Hubzylinder als zweiten Hubvorrichtungsteil umfassen, wobei der erste Hubzylinder in seinem ersten Endbereich mit der ersten Kletterhubschiene und in seinem zweiten Endbereich mit der Kletterführungsschiene verbunden ist und der zweite Hubzylinder in seinem ersten Endbereich mit der zweiten Kletterhubschiene und in seinem zweiten Endbereich mit der Kletterführungsschiene verbunden ist. Auf diese Weise kann die Kletterführungsschiene, mit der beide Hubvorrichtungsteile mit jeweils einem Endbereich verbunden sind, bei einer Bewegung des Klettersystems mittels beider Hubvorrichtungsteile kontinuierlich geklettert werden. Beide Hubvorrichtungsteile können miteinander steuerseitig so gekoppelt sein, dass jeweils nur eine der beiden Hubvorrichtungsteile in Betrieb ist, um eine kontinuierliche Bewegung der Kletterführungsschiene gegenüber der Kletterschuhvorrichtung zu gewährleisten. Alternativ können beide Hubvorrichtungsteile miteinander so gekoppelt sein, dass Hubbewegungen der beiden Hubvorrichtungsteile gleichzeitig und gegenläufig zueinander erfolgen, um eine kontinuierliche Bewegung der Kletterführungsschiene gegenüber der Kletterschuhvorrichtung zu gewährleisten.

Die ersten und zweiten Hubzylinder können pneumatisch oder hydraulisch, beispielsweise mit Öl befüllt, ausgeführt sein. Im Fall hydraulischer Hubzylinder können beide Hubzylinder über eine gemeinsame Ölleitung miteinander verbunden sein, um sich ein gemeinsames Ölreservoir zu teilen. Wenn ein erster Kolben des ersten Hubzylinders vollständig eingefahren ist, ist ein erster Zylinderraum des ersten Hubzylinders vollständig gefüllt und ein zweiter Kolben des zweiten Hubzylinders ist vollständig ausgefahren derart, dass in einem zweiten Zylinderraum des zweiten Hubzylinders sich kein Öl mehr befindet. Das gesamte Öl befindet sich dann im ersten Zylinderraum des ersten Hubzylinders, der den ersten Kolben des ersten Hubzylinders vollständig eingefahren hält. An jedem der ersten und zweiten Kolben können jeweils zwei Ventile angeordnet sein, wobei ein erstes Ventil schaltet, wenn der Kolben vollständig eingefahren ist und ein zweites Ventil schaltet, wenn der Kolben vollständig ausgefahren ist. Mittels der ersten und zweiten Ventile kann der Ölfluss vom ersten Zylinderraum in den zweiten Zylinderraum und umgekehrt gesteuert werden. Beide Hubzylinder sind also über das gemeinsame Ölreservoir so gekoppelt, dass auf einfache Weise gleichzeitige und gegenläufige Hubbewegungen beider Hubzylinder ausgeführt werden können. Die Menge des Öls im gemeinsamen Ölreservoir bleibt konstant, wobei je nach Position der Kolben der beiden Hubzylinder die Ölmenge auf beide Zylinderräume beider Hubzylinder verteilt ist.

Alternativ kann die Hubvorrichtung als ein Kurbelwellenantrieb mit einem Drehmotor, insbesondere Elektromotor, zum Antrieb der Kurbelwelle ausgebildet ist, wobei ein erster Endbereich einer Kurbel der Kurbelwelle mit der ersten Kletterhubschiene drehbar gekoppelt ist, ein zweiter Endbereich der Kurbel mit der zweiten Kletterhubschiene drehbar gekoppelt ist, und der Drehmotor, in dem die Kurbelwelle drehbar gelagert ist, mit der Kletterführungsschiene verbunden ist. Als Drehmotor wird jeder Motor angesehen, der eine Achse in zumindest einer Drehrichtung antreiben kann. Auf diese Weise kann eine kontinuierliche Bewegung der Kletterführungsschiene gegenüber der Kletterschuhvorrichtung gewährleistet werden, wenn die Kurbelwelle von dem Drehmotor gedreht wird. Zudem ist der Aufbau der Hubvorrichtung einfach, weil nur ein Motor beide Kletterhubschienen gegenüber der Kletterschuhvorrichtung verschoben werden können.

Von der Erfindung umfasst ist zudem ein Verfahren zum Klettern eines wie oben beschriebenen, erfindungsgemäßen schienengeführten Klettersystems, das insbesondere als Kletterschalung, Klettergerüst, Kletterschutzwand und/oder kletternde Arbeitsplattform einsetzbar ist. Das Verfahren weist die folgenden Schritte auf:
- Bereitstellen von ersten und zweiten Kletterschuhschienen derart, dass sie mittels einer Hubvorrichtung miteinander verbunden und relativ zueinander verschiebbar sind,
- Anordnen der Kletterschuhvorrichtung ortsfest an einem Bauwerk,
- Einhängen der ersten und zweiten Kletterschuhschienen in die Kletterschuhvorrichtung derart, dass die ersten und zweiten Kletterschuhschienen von der Kletterschuhvorrichtung geführt werden,
- Betätigen der Hubvorrichtung bei in das erste Rast-/Schnappelement eingehängter erster Kletterschuhschiene derart, dass die zweite Kletterschuhschiene von der ersten Kletterschuhschiene weg in eine Kletterrichtung vorschoben und das zweite Rast-/Schnappelement zumindest einmal überfahren wird,
- Betätigen der Hubvorrichtung derart, dass die zweite Kletterschuhschiene zu der ersten Kletterschuhschiene hin entgegen der Kletterrichtung vorschoben wird, bis die zweite Kletterschuhschiene in das zweite Rast-/Schnappelement eingehängt wird, und
- Fortsetzen des Betätigens der Hubvorrichtung bei in das zweite Rast-/Schnappelement eingehängter zweiter Kletterschuhschiene derart, dass die erste Kletterschuhschiene zu der zweiten Kletterschuhschiene hin in die Kletterrichtung vorschoben und das erste Rast-/Schnappelement zumindest einmal überfahren wird.

Die Effekte und Vorteile dieses erfindungsgemäßen Verfahrens zum Klettern eines schienengeführten Klettersystems entsprechen denen des oben beschriebenen erfindungsgemäßen Klettersystems.

In einer bevorzugten Ausführungsform wird die erste Kletterschuhschiene als Kletterschiene ausgebildet, die in eine Gerüsteinheit integriert oder an der Gerüsteinheit befestigt wird, und die zweite Kletterschuhschiene wird als Kletterhubschiene, die relativ zu der Kletterschiene verschoben und von der Kletterschiene geführt wird, ausgebildet, um ein einfach aufgebautes und kostengünstiges Verfahren zum Klettern zu schaffen, bei dem Halte- und Kletterpunkt in einer Kletterschuhvorrichtung vereint werden. Alternativ können die erste Kletterschuhschiene als eine erste Kletterhubschiene und die zweite Kletterschuhschiene als eine zweite Kletterhubschiene ausgebildet werden und zusätzlich kann eine Kletterführungsschiene bereitgestellt werden, die in eine Gerüsteinheit integriert oder an der Gerüsteinheit befestigt wird, wobei die ersten und zweiten Kletterhubschienen relativ zu der Kletterführungsschiene verschoben und von der Kletterführungsschiene geführt werden und mittels der Hubvorrichtung miteinander verbunden und an die Kletterführungsschiene gekoppelt werden.

Das Verfahren zum Klettern kann folgendermaßen ablaufen:
- eine Kletterhubschiene ist mit einem Rast-/Schnappelement im Eingriff, also in das Rast-/Schnappelement eingehängt. Will ein Antrieb in Form der Hubvorrichtung die Kletterschuhschiene weiter nach unten drücken, ist dies nicht möglich, da die Kletterhubschiene im Eingriff mit dem Rast-/Schnappelement, z.B. in Form einer Klinke, steht. Stattdessen drückt sich der Antrieb, der mit der Kletterführungsschiene verbunden ist, an diesem Rast-/Schnappelement ab und drückt die Kletterführungsschiene um einen bestimmten Weg nach oben, bei einem Hydraulikantriebssystem beispielsweise soweit, bis der Hub des einen Hubzylinders, der mit der einen Kletterhubschiene verbunden ist, komplett ausgefahren ist. Gleichzeitig bewegt sich auch die andere Kletterhubschiene nach oben.
- im nächsten Schritt, wenn beispielsweise der gesamte Hub, um die eine Kletterhubschiene nach unten zu rücken, ausgefahren ist, bewegt sich die andere Kletterhubschiene, also diejenige, die zuvor nach oben bewegt wurde, aufgrund einer weiteren Hubbewegung des anderen Hubzylinders, der mit der anderen Kletterhubschiene verbunden ist, nach unten. Wenn die andere Kletterhubschiene an dem anderen Rast-/Schnappelement bzw. der anderen Klinke eingerastet ist und der andere Hubzylinder die andere Kletterhubschiene weiter nach unten schieben will, was aufgrund der Rastung an der anderen Klinke nicht möglich ist, drückt der andere Hubzylinder die andere Kletterhubschiene an dieser anderen Klinke ab und simultan bewegt sich die eine Kletterhubschiene nach oben, die von der Kletterführungsschiene mitgenommen wird.
- durch diesen Wechsel der Richtungen der beiden Kletterhubschienen kann das Klettersystem kontinuierlich nach oben und ggf. auch nach unten gefahren/bewegt werden.
- bei einer Vertikalbewegung der Kletterhubschiene ist immer ein Rast-/Schnappelement der Kletterschuhvorrichtung im Eingriff mit der entsprechenden Kletterhubschiene.

Die Ausführungsform der ersten und zweiten Kletterschuhschienen als Kletterhubschienen zusammen mit der Kletterführungsschiene erlaubt, dass, wenn die ersten und zweiten Kletterhubschienen zueinander synchronisiert und jeweils relativ zu der Kletterführungsschiene mittels der Hubvorrichtung derart verschoben werden, die Kletterführungsschiene kontinuierlich gegenüber der Kletterschuhvorrichtung verschoben wird. Dies dient der Sicherheit beim Klettervorgang.

Die beiden Kletterhubschienen können also von der Hubvorrichtung als Antriebssystem angetrieben werden, dass die Kletterhubschienen sich gegenläufig zueinander bewegen, z. B. auf- und abwärts bei einem Gebäude oder seitwärts bei einem Tunnelbau. Wenn z. B. die eine Kletterhubschiene durch das Antriebssystem nach unten gedrückt wird, wird die andere Kletterhubschiene nach oben gedrückt. Die Bewegung kann durch verschiedene Antriebssysteme realisiert werden, wie bspw. zwei Hubzylinder als erste und zweite Hubvorrichtungsteile, wobei jeder Zylinder mit einer Kletterhubschiene gekoppelt ist. Alternativ kann auch statt zwei Hubzylindern ein rotatorisches Antriebssystem verwendet werden, das über einen Kurbelwellenantrieb mit Drehmotor, z. B. mit einem exzentrisch angeordneten Befestigungspunkt jeweils eines Endbereichs der beiden Kletterschubschienen, die beiden Kletterschubschienen verbindet.

Die erfindungsgemäßen Verfahrensschritte zum Klettern des schienengeführten Klettersystems werden bevorzugt als ein Zyklus definiert werden, wobei der Zyklus so oft durchlaufen wird, bis die Gerüsteinheit ein weiteres oder mehrere weitere Geschosse des Bauwerks oder einen zu betonierenden Betonierabschnitt des Bauwerks erreicht hat.

Weitere Merkmale und Vorteile der Erfindung ergeben sich aus der nachfolgenden detaillierten Beschreibung eines Ausführungsbeispiels der Erfindung, aus den Patentansprüchen sowie anhand der Figuren der Zeichnung, die erfindungswesentliche Einzelheiten zeigt. Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein, sofern diese in den Schutzumfang der beigefügten Ansprüche fallen, welche alleinig den Schutzumfang der Erfindung definieren. In den Figuren bezeichnen gleiche Bezugszeichen gleiche oder sich entsprechende Elemente.

Es zeigen:
- Fig. 1a-f: Draufsichten und räumliche Außenansichten der Kletterschuhvorrichtung des Klettersystems gemäß der Erfindung in einer ersten Ausführungsform als einhandbedienbarer Kletterschuh mit drei Klinken, wobei eine erste Klinke in Halteelemente einer Kletterhubschiene und zweite und dritte Klinken in Ausnehmungen einer Kletterschiene eingreifen können.
- Fig. 2a-g: räumliche Außenansichten, Draufsichten und Querschnitte der Kletterschuhvorrichtung des Klettersystems gemäß der Erfindung in einer zweiten Ausführungsform als einhandbedienbarer Kletterschuh mit drei Klinken, wobei eine erste Klinke in Halteelemente einer Kletterhubschiene und zweite und dritte Klinken in an einer Kletterschiene befestigte Auflageelemente eingreifen können,
- Fig. 3a-d: räumliche Außenansichten der an einem Konsolenelement montierten Kletterschuhvorrichtung des Klettersystems gemäß der Erfindung in einer dritten Ausführungsform als einhandbedienbarer Kletterschuh mit drei Klinken, wobei eine erste Klinke in Halteelemente einer ersten innenliegenden Kletterhubschiene und zweite und dritte Klinken in Halteelemente einer zweiten außenliegenden Kletterhubschiene eingreifen können,
- Fig. 4a, b: Querschnittsansichten der in Fig. 3 gezeigten Kletterschuhvorrichtung mit einer Querschnittsebene, die eine der zweiten und dritten Klinken zeigt, in die die außenliegende Kletterhubschiene eingreift,
- Fig. 5a, b: weitere Querschnittsansichten der in Fig. 3 gezeigten Kletterschuhvorrichtung mit einer Querschnittsebene, die die erste Klinke zeigt, in die die innenliegende Kletterhubschiene eingreift,
- Fig. 6a, b: räumliche Außenansicht und Seitenansicht des erfindungsgemäßen Klettersystems mit der Kletterschuhvorrichtung in einer Ausführungsform, in der die Kletterhubschienen jeweils mit einem Hubzylinder verbunden sind, wobei Endbereiche jedes der beiden Hubzylinder mit unterschiedlichen Stellen einer Kletterführungsschiene verbunden sind,
- Fig. 7a-d: räumliche Außenansichten der an einem Konsolenelement montierten Kletterschuhvorrichtung des Klettersystems gemäß der Erfindung in einer vierten Ausführungsform mit zwei Klinken, wobei eine erste Klinke in Halteelemente einer ersten Kletterhubschiene und eine neben der ersten Klinke angeordnete zweite Klinke in Halteelemente einer zweiten Kletterhubschiene eingreifen können,
- Fig. 8: räumliche Außenansicht des Klettersystems mit der in Fig. 7 gezeigten Kletterschuhvorrichtung in einer Ausführungsform, in der die Kletterhubschienen jeweils mit einem Hubzylinder verbunden sind, wobei Endbereiche jedes der beiden Hubzylinder mit der gleichen Stelle einer Kletterführungsschiene verbunden sind,
- Fig. 9a, b: räumliche Außenansicht des Klettersystems mit der in Fig. 7 gezeigten Kletterschuhvorrichtung in einer Ausführungsform, in der die Kletterhubschienen über einen Kurbelwellenantrieb mit einem Elektromotor verbunden sind, wobei ein erster Endbereich einer Kurbel der Kurbelwelle mit der einen und ein zweiter Endbereich der Kurbel mit der anderen Kletterhubschiene drehbar gekoppelt ist, und der Elektromotor mit der Kletterführungsschiene verbunden ist,
- Fig. 10: räumliche Außenansichten der Kletterschuhvorrichtung des Klettersystems gemäß der Erfindung in einer fünften Ausführungsform, wobei ein erster Kletterschuhteil Schienenführungselemente und zusätzlich ein Rast-/Schnappelement umfasst und ein einhandbedienbarer zweiter Kletterschuhteil ein weiteres Rast-/Schnappelement umfasst, wobei die Kletterschuhteile zusammen als Kletterschuhvorrichtung an der gleichen Ankerstelle an dem Bauwerk anordenbar sind, und
- Fig. 11a, b: räumliche Außenansichten des Kletterschuhs in offener (Fig. 11a) und geschlossener Stellung (Fig. 11b) in einer sechsten Ausführungsform, wobei ein Rast-/Schnappelement zwei erste Klinken und ein weiteres Rast-/Schnappelement zwei zweite Klinken umfasst, die von den zwei ersten Klinken in oder entgegen einer Kletterrichtung beabstandet angeordnet sind.

Figur 1a zeigt eine Draufsicht der Kletterschuhvorrichtung 1 mit Schienenführungselementen 3a, 3b, die an einen Schuhgrundkörper 2 drehbar gekoppelt sind, in "Geschlossen"-Stellung des Klettersystems 11 in einer ersten Ausführungsform als einhandbedienbarer Kletterschuh mit einem Verschiebeelement 6, an dem eine Handgriff angeordnet ist, und drei Rast-/Schnappelementen 10, 10', 10" in Form von Klinken, wobei eine erste Klinke 10 in Halteelemente einer Kletterhubschiene 9b als erster Kletterschuhschiene und zweite und dritte Klinken 10', 10" in Ausnehmungen einer Kletterschiene 9 als zweiter Kletterschuhschiene eingreifen können. Das zentrale Rast-/Schnappelement 10 und die weiteren Rast-/Schnappelemente 10', 10" sind derart gegenüber der Kletterschiene 9 mit den Kletterschienenaußenelementen 9a1, 9a2 und der Kletterhubschiene 9b angeordnet, dass das zentrale Rast-/Schnappelement 10 in ein Halteelement der Kletterhubschiene 9b eingreifen kann und die weiteren Rast-/Schnappelemente 10', 10" in Ausnehmungen als Halteelemente jeweils der Kletterschienenaußenelemente 9a1, 9a2 eingreifen können. Alternativ können als Halteelemente auch an den Kletterschienenaußenelementen 9a1, 9a2 und/oder der Kletterhubschiene 9b Ausbuchtungen vorliegen, die mit den Rast-/Schnappelementen 10, 10', 10" zusammenwirken. Beispielsweise können an den Kletterschienenaußenelementen 9a1, 9a2 Klötze aufgeschweißt sein, die in die Klinken 10' und/oder 10" eingreifen können. Die Anordnung der Rast-/Schnappelemente 10', 10" gegenüber dem Kletterschuh 1 zugewandten Schenkeln der Kletterschienenaußenelemente 9a1, 9a2 ist in Figur 1a dadurch verdeutlicht, dass sich der Kletterschuh 1 in einem Abstand von z.B. 10 cm zu der Kletterschiene 9 befindet.

Der Zustand des Kletterschuhs 1 in "Geschlossen"-Stellung der Schienenführungselemente 3a, 3b gekoppelt an die Kletterschiene 9 mit der Kletterhubschiene 9b ist in Fig. 1b dargestellt. Die von einer Längsachse L des Kletterschuhs 1 in Z-Richtung beabstandet angeordneten Rast-/Schnappelemente 10', 10" greifen jeweils in Ausnehmungen der Kletterschienenaußenelemente 9a1, 9a2 derart ein, dass sich im gekoppelten Zustand der Kletterschiene 9 an dem Kletterschuh 1 die durch die Ausnehmungen hindurchgeführten Abschnitte der Rast-/Schnappelemente 10', 10" an voneinander abgewandten Außenseiten der Kletterschienenaußenelemente 9a1, 9a2 befinden. Der Bereich zwischen den Kletterschienenaußenelementen 9a1, 9a2 ist mithin den Kletterhubschienenführungselementen 9a4, der Kletterhubschiene 9b und dem zentral auf der Längsachse L angeordneten Rast-/Schnappelement 10 vorbehalten. Die ersten und zweiten Rast-/Schnappelemente 10, 10', 10" sind jeweils zwischen der Einhängestellung und der Überfahrstellung verschiebbar so an den Schuhgrundkörper 2 gekoppelt, dass, wenn das erste Rast-/Schnappelement 10 oder die zweiten Rast-/Schnappelemente 10', 10" sich in der Einhängestellung befinden, das andere der ersten und zweiten Rast-/Schnappelemente 10, 10', 10" sich in einer eingeschobenen Überfahrstellung, der Einhängestellungoder einer Stellung dazwischen befinden kann.

In Fig. 1c ist der Kletterschuh 1, der ein Fingerverschiebeelement 12 und einen daran angeordnetem Fingergriff 13 aufweist, mit den nicht zentral angeordneten Rast-/Schnappelementen 10', 10" in den Halteelementen 9a6 in Form der Ausnehmungen in Eingriff derart, dass die Kletterschiene 9 mit der Kletterhubschiene 9b von den benachbart zu dem zentral angeordneten Rast-/Schnappelement 10 angeordneten Rast-/Schnappelementen 10', 10" gehalten wird. Das zentrale Rast-/Schnappelement 10 steht nicht im Eingriff mit einem Halteelement der Kletterhubschiene 9b, befindet sich also in der Überfahrstellung oder einer Stellung zwischen der Einhängestellung und der Überfahrstellung.

Im Gegensatz zu der Anordnung der Kletterschiene 9 gegenüber dem Kletterschuh 1 gemäß Figur 1c ist in Fig. 1d eine Außenansicht des an die Kletterschiene 9 gekoppelten Kletterschuhs 1 dargestellt, in der die nicht zentral angeordneten Rast-/Schnappelemente 10', 10" nicht in die Ausnehmungen der Halteelemente 9a6 eingreifen, sondern die Kletterschiene 9 über die Kletterhubschiene 9b und das mit einem Halteelement der Kletterhubschiene 9b in Eingriff stehende Rast-/Schnappelement 10 von dem Kletterschuh 1 gehalten wird. Die Kletterhubschiene 9b trägt also die Last des Klettersystems über das zentrale Rast-/Schnappelement 10 in den Kletterschuh 1 ab, wobei die Kletterschienenaußenelemente 9a1, 9a2 von den Schienenführungselementen 3a, 3b geführt sind und gegenüber der Kletterhubschiene 9b verschoben werden können.

In Fig. 1e ist eine Außenansicht des an die Kletterschiene 9 gekoppelten Kletterschuhs 1 gezeigt, wobei die nicht zentral angeordneten Rast-/Schnappelemente 10', 10" jeweils in als Halteelemente 9a6 dienende Ausnehmungen der Kletterschienenaußenelemente 9a1, 9a2 eingreifen, um die Kletterschiene 9 an den Kletterschuh 1 zu koppeln. Das zentrale Rast-/Schnappelement 10 in Form der Klinke, das/die durch die Kletterhubschiene 9b verdeckt ist, steht nicht mit einem Halteelement der Kletterhubschiene 9b in Eingriff, sodass die Kletterhubschiene 9b gegenüber dem sich nicht in Einhänge- bzw. Haltestellung befindlichen zentralen Rast-/Schnappelement 10 in Z-Richtung verfahren werden kann. Ein Verfahren der Kletterhubschiene 9b gegenüber dem zentralen Rast-/Schnappelement 10 ist auch in der negativen Z-Richtung möglich, solange das in der Überfahrstellung, also der "Geschlossen"-Stellung, befindliche Rast-/Schnappelement 10 nicht in ein Halteelement der Kletterhubschiene 9b eingreift. Ein Verfahrweg der Kletterhubschiene 9b gegenüber dem Kletterschuh 1 ist also abhängig von einem Abstand benachbarter Halteelemente der Kletterhubschiene 9b zum Eingriff in das zentrale Rast-/Schnappelement 10. In der gezeigten Ausführungsform ist der Abstand der Halteelemente der Kletterhubschiene 9b in Z-Richtung für die Klinke 10 des Kletterschuhs 1 im Wesentlichen gleich wie der Abstand der Ausnehmungen 9a6 der Kletterschiene 9 für die weiteren Klinken 10', 10". Der Verfahrweg, auch Hub genannt, ist größer als die Abstände der Ausnehmungen in der Kletterschiene 9 zueinander oder die Abstände der Halteelemente in der Kletterhubschiene 9b zueinander. Der Überschneidungsbereich wird zum Klettern benötigt.

In Fig. 1f ist der Kletterschuh 1 in "Geschlossen"-Stellung der Schienenführungselemente 3a, 3b in einem Abstand von z. B. 10 cm gegenüber der Kletterschiene 9 mit der Kletterhubschiene 9b in einer räumlichen Außenansicht in der ersten Ausführungsform des Kletterschuhs 1 gezeigt. Ausnehmungen in dem Kletterschuh 1 im gekoppelten Zustand des Kletterschuhs 1 an der Kletterschiene 9 an dem Kletterschuh 1 zugewandten Schenkein der Kletterschienenaußenelemente 9a1, 9a2 dienen als Halteelemente 9a6, mittels derer die Kletterschiene 9 in die nicht mittig angeordneten Rast-/Schnappelemente 10', 10" eingreifen können. Das zentral zu der Längsachse L angeordnete Rast-/Schnappelement 10 ist ausgeführt, um in Halteelemente der Kletterhubschiene 9b einzugreifen, die mittig zwischen den Kletterschienenaußenelementen 9a1, 9a2 angeordnet ist. Der Kletterschuh 1 befindet sich in dem Zustand, in dem eine Verschiebung des Verschiebeelementes 6 gegenüber dem Schuhgrundkörper 2 in der negativen Z-Richtung nicht möglich ist, der Handgriff 7 also nicht betätigt ist in der Entkoppelrichtung in Z-Richtung, sodass die Schienenführungselemente 3a, 3b sich im Führungszustand und jedes der Rast-/Schnappelemente 10, 10', 10" sich jeweils im Einhänge- bzw. Haltezustand befindet.

Durch eine Betätigung des Handgriffs 7 in der Entkoppelrichtung, beispielsweise in Z-Richtung, kann der Kletterschuh 1 in den Zustand versetzt werden, in dem sich die Schienenführungselemente 3a, 3b und die Rast-/Schnappelemente 10, 10', 10" jeweils in ihrem Ausgangszustand, also in Überfahrstellung bzw. "Offen"-Stellung, befinden. Dies ist möglich, da das Verschiebeelement 6 gegenüber dem Schuhgrundkörper 2 verschiebbar angeordnet ist und an den Schuhgrundkörper 2, die Schienenführungselemente 3a, 3b und die Rast-/Schnappelemente 10, 10', 10" mechanisch gekoppelt ist, und, wenn sich die Schienenführungselemente 3a, 3b im Führungszustand und die Rast-/Schnappelemente 10, 10', 10" im geschwenkten Haltezustand befinden, eine durch die Betätigung des Handgriffs 7 erzeugte Verschiebung des Verschiebeelementes 6 gegenüber dem Schuhgrundkörper 2 dazu führt, dass die Schienenführungselemente 3a, 3b und die Rast-/Schnappelemente 10, 10', 10" jeweils in den nicht geschwenkten Ausgangszustand, also in "Offen"-Stellung, versetzt sind, um den Kletterschuh 1 von einem Konsolenelement und von der Kletterschiene 9 mit oder ohne Kletterhubschiene 9b zu entkoppeln und von der Führung der Kletterschiene 9 und/oder der kletterhubschiene 9b zu entbinden. Der Kletterschuh kann ein am Schuhgrundkörper 2 angeordnetes Aufnahmeelement 5 aufweisen, das ausgeführt ist, mit einem ersten Teilabschnitt des an einem Betonierabschnitt eines Bauwerks ortsfest angeordneten Konsolenelements so zusammenzuwirken, dass bei Anlage des Aufnahmeelementes 5 an den ersten Teilabschnitt des Konsolenelements eine Last des Kletterschuhs 1 in das Konsolenelement einleitbar ist.

In Fig. 2a ist der Kletterschuh 1 in einer zweiten Ausführungsform als einhandbedienbarer Kletterschuh mit drei Rast-/Schnappelementen 10, 10', 10" in "Geschlossen"-Stellung der Schienenführungselemente 3a, 3b gekoppelt an die Kletterschiene 9 mit ersten und zweiten Kletterschienenaußenelementen 9a1, 9a2 gezeigt. Im an dem Konsolenelement (nicht gezeigt) gekoppelten Zustand würde sich das Konsolenelement in Y-Richtung derart an den Kletterschuh 1 anschließen, dass die Aufnahmeelemente 5 das Konsolenauflageelement 8c, das in X-Richtung orientiert wäre, umschließen. Die Kletterschienenaußenelemente 9a1, 9a2 weisen jeweils eine C-Form auf, wobei die Kletterschienenaußenelemente voneinander wegorientiert in X-Richtung und in der negativen X-Richtung parallel zueinander ausgerichtet sind. Jeweils ein oberer Schenkel des ersten Kletterschienenaußenelementes 9a1 und des zweiten Kletterschienenaußenelementes 9a2 sind von den Schienenführungselementen 3a, 3b umgriffen, die sich jeweils im Führungszustand, also in "Geschlossen"-Stellung befinden. Die Kletterschienenaußenelemente 9a1, 9a2 sind voneinander beabstandet über in X-Richtung orientierte Streben, die in der negativen Z-Richtung entlang der Kletterschiene 9 verteilt sind, miteinander verbunden, beispielsweise über Schraubverbindungen, wie in Figur 2a gezeigt. Zwischen den Kletterschienenaußenelementen ist an jedem der Kletterschienenaußenelemente ein Kletterhubschienenführungselement 9a4 befestigt, beispielsweise mittels einer weiteren Schraubverbindung, um die Kletterhubschiene 9b, die von den Kletterhubschienenführungselementen 9a4 geführt ist und die gegenüber der Kletterschiene 9 verschiebbar angeordnet ist, zu führen. Das erste Rast-/Schnappelement 10, das zentral auf der Längsachse L angeordnet ist, ist ausgeführt, um in zumindest ein Halteelement der Kletterhubschiene 9b einzugreifen und auf diese Weise die Kletterschiene 9 an den Kletterschuh 1 zu koppeln. Jeweils in X-Richtung und in der negativen X-Richtung neben den Halteelementen der Kletterhubschiene sind an jedem der Kletterschienenaußenelemente 9a1, 9a2 in Y-Richtung Auflageelemente befestigt, beispielsweise mittels einer weiteren Schraubverbindung 9a3. In der Draufsicht der Figur 2a sind die Rast-/Schnappelemente 10', 10" jeweils in Z-Richtung oberhalb von Halteelementen der Kletterhubschiene 9b und den Auflageelementen der Kletterschienenaußenelemente 9a1, 9a2 angeordnet, während das Rast-/Schnappelement 10 unterhalb des Halteelements der Kletterhubschiene 9b angeordnet ist.

In Fig. 2b ist der Kletterschuh 1, wie er in Figur 2a gezeigt ist, in einer räumlichen Außenansicht dargestellt. Die Schienenführungselemente 3a, 3b befinden sich im Führungszustand, was bedeutet, dass das Verschiebeelement 6 mit Handgriff 7 derart gegenüber dem Schuhgrundkörper 2 angeordnet ist, dass eine weitere Verschiebung des Verschiebeelementes 6 gegenüber dem Schuhgrundkörper 2 in der negativen Z-Richtung nicht möglich ist. Das auf der Längsachse L angeordnete zentrale Rast-/Schnappelement 10 befindet sich zwischen den zu diesem Rast-/Schnappelement in X-Richtung und in der negativen X-Richtung benachbart angeordneten weiteren Rast-/Schnappelementen 10', 10". Da sich die Rast-/Schnappelemente 10, 10', 10" jeweils im Einhängestellung bzw. "Geschlossen"-Stellung, also im Haltezustand befinden, ist das mit dem Fingergriff 13 versehene Fingerverschiebeelement 12, das von einem Zentralachselement 2c geführt ist, nicht betätigt derart, dass das Fingerverschiebeelement 12 gegenüber dem Schuhgrundkörper 2 in der negativen Z-Richtung nicht verschoben werden kann.

In Fig. 2c ist eine Querschnittsansicht des in Figur 2a gezeigten Kletterschuhs 1 dargestellt. Das Rast-/Schnappelement 10 in Form einer Klinke greift in ein Halteelement der Kletterhubschiene 9b ein, wobei das Halteelement der Kletterhubschiene 9b teilweise das weitere Rast-/Schnappelement 10" überdeckt, das sich in der Einhängestellung, also in "Geschlossen"-Stellung, derart befindet, dass das Auflageelement 9a5 in dessen unterem Abschnitt in der negativen Z-Richtung auf dem Rast-/Schnappelement 10" aufliegen kann. Das Kletterhubschienenführungselement 9a4 ist an dem zweiten Kletterschienenaußenelement 9a2 mittels eines Bolzens befestigt, beispielsweise über eine Schraub- oder Schweißverbindung. Da die Rast-/Schnappelemente 10, 10', 10" sich jeweils in der Einhängestellung befinden, ist das Fingerverschiebeelement 12 in der negativen Z-Richtung nicht gegenüber dem Schuhgrundkörper 2 verschoben, also nicht betätigt, was ebenso für den Handgriff 7 gilt, dessen Verschiebeelement 6 wie das Fingerverschiebeelement 12 von dem Zentralachselement 2c geführt ist. Aufgrund des nicht betätigten Handgriffs 7 befindet sich der Kletterschuh 1 in "Geschlossen"-Stellung derart, dass das ein Arretierelement 4, das mit dem Aufnahmeelement 5 zusammenwirkt, sich im Arretierzustand, also ebenfalls in "Geschlossen"-Stellung, findet. Es ist auch möglich, dass das zentrale Rast-/Schnappelement 10 mit Halteelementen der Kletterhubschiene 9b zusammenwirkt und die weiteren Rast-/Schnappelemente 10', 10" mit Halteelementen einer weiteren Kletterhubschiene, die wie die Kletterhubschiene 9b innerhalb der Kletterschienenaußenelemente 9a1, 9a2 angeordnet ist, zur Befestigung der Kletterschiene 9 an dem Kletterschuh 1 zusammenwirken. In diesem Fall würden die Kletterschienenaußenelemente 9a1, 9a2 keine Auflageelemente 9a5 aufweisen (siehe dritte in Fig. 3 dargestellte und vierte in Fig. 7 dargestellte Ausführungsformen).

Der an die Kletterschiene 9 und/oder Kletterhubschiene 9b gekoppelte Kletterschuh 1 wie in Figur 2a dargestellt ist in Fig. 2d in räumlicher Außenansicht dargestellt. Das zentrale Rast-/Schnappelement 10 befindet sich zwar in Einhängestellung, also im Haltezustand, liegt jedoch nicht auf einem Halteelement der Kletterhubschiene 9b auf. Die weiteren Rast-/Schnappelemente 10', 10" hingegen liegen jeweils auf einem Auflageelement 9a5, das an jeder der Kletterschienenaußenelemente 9a1, 9a2 befestigt ist, auf.

In Fig. 2e ist der Kletterschuh 1 um einen Abstand von z. B. 10 cm beabstandet von der Kletterschiene 9 mit der Kletterhubschiene 9b und den Kletterschienenaußenelementen 9a1, 9a2 zur besseren Kenntlichmachung der Anordnung der Rast-/Schnappelemente 10, 10', 10" gegenüber der Kletterhubschiene 9b und den Auflageelementen 9a5 dargestellt. Sowohl die Schienenführungselemente 3a, 3b als auch die Rast-/Schnappelemente 10, 10', 10" und das Arretierelement 4 befinden sich in "Geschlossen"-Stellung, sodass das Verschiebeelement 6 mit dem Handgriff 7 gegenüber dem Schuhgrundkörper 2 nicht weiter in der negativen Z-Richtung verschoben werden kann.

In Fig. 2f ist in einer Querschnittsansicht die von den Kletterhubschienenführungselementen 9a4 geführte Kletterhubschiene 9b dargestellt, die mit einem ihrer Halteelemente in das Rast-/Schnappelement 10 eingehängt ist und mithin eine Last des Klettersystems über die Kletterschiene 9 in den Kletterschuh 1 abträgt. Jedes der Rast-/Schnappelemente 10', 10" steht nicht in Eingriff mit einem unteren Abschnitt der Auflageelemente 9a5, sodass die Last des Klettersystems anstatt über die Kletterschiene 9 über die Kletterhubschiene 9b in den Kletterschuh 1 und über den Kletterschuh 1 in einen fertiggestellten Betonierabschnitt eines zu errichtenden Bauwerks abgeführt wird. Im Gegensatz zu dem Zustand des Kletterschuhs 1 gegenüber der Kletterschiene 9 und der Kletterhubschiene 9b gemäß Fig. 2f ist in Figur 2g die Last des Klettersystems über die Rast-/Schnappelemente 10', 10" in den Kletterschuh 1 abgeführt, wobei das zentrale Rast-/Schnappelement 10 nicht in ein Halteelement der Kletterhubschiene 9b im Eingriff steht. Die Auflageelemente 9a5 sind gegenüber den Kletterhubschienenführungselementen 9a4 in Y-Richtung, also in Richtung von der Kletterhubschiene 9 zu dem Kletterschuh 1, angeordnet.

In Figur 3a ist eine Draufsicht der an dem Konsolenelement 8 montierten Kletterschuhvorrichtung in einer dritten Ausführungsform als einhandbedienbarer Kletterschuh dargestellt mit drei Klinken 10, 10', 10", wobei die erste Klinke 10 in Halteelemente einer ersten innenliegenden Kletterhubschiene 9a' und zweite und dritte Klinken 10', 10" in Halteelemente einer zweiten außenliegenden Kletterhubschiene 9b' mit außenliegenden Kletterhubschienenteilen 9b'1, 9b'2 eingreifen können. Das Konsolenelement 8 ist auf einer Geschossdecke des Geschosses G1 eines Bauwerks angebracht. Das Konsolenelement 8 weist ein Konsolenauflageelement 8b auf, über das der Kletterschuh 1 an dem Konsolenelement 8 befestigt ist. Ausgehend von der innenliegenden Kletterhubschiene 9a' schließt sich der außenliegende Kletterhubschienenteil 9b'1 in X-Richtung und der außenliegende Kletterhubschienenteil 9b'2 in negativer X-Richtung an die innenliegende Kletterhubschiene 9a' an. Die innenliegenden Kletterhubschiene 9a' ist zentral bzw. mittig zu der Längsachse L in Z-Richtung angeordnet. Die Kletterhubschiene 9a' liegt innen zwischen den außenliegenden Kletterhubschienenteilen 9b'1, 9b'2, die bezogen auf die innenliegende Kletterhubschiene 9a' außen liegen. Durch die relativ zu der Längsachse L des Kletterschuhs 1 symmetrische Anordnung der innenliegenden Kletterhubschiene 9a' und der außenliegenden Kletterhubschiene 9b' wird erreicht, dass eine symmetrische Einleitung der Kletterkräfte der Kletterhubschienen 9a', 9b' über den Kletterschuh in das Konsolenelement 8 und das Bauwerk, an dem das Konsolenelement angebracht ist, vorliegt. Auf diese Weise wird die maximal einleitbare Kraft im Vergleich zu einer unsymmetrischen Anordnung der Kletterhubschienen 9a', 9b' erhöht.

Die ersten und zweiten Kletterhubschienen 9a', 9b' sind innerhalb einer Kletterführungsschiene 9' angeordnet, die Kletterführungsschienenaußenelemente 9'1, 9'2 umfasst. Der Kletterführungsschiene 9' kommt keine unmittelbare Haltefunktion hinsichtlich eines Einhängens in ein Rast-/Schnappelement des Kletterschuhs zu und dient folglich der der Aufnahme und Führung der Kletterhubschienen 9a', 9b', die über eine Hubvorrichtung (nicht dargestellt mit der Kletterführungsschiene 9' verbunden sind. Die Kletterhubschienen 9a', 9b' und Hubvorrichtung bilden eine Klettermechanik. Zudem wird an der Kletterführungsschiene 9' beispielsweise eine Gerüsteinheit befestigt, die Bühnen und Schalungen umfassen können.

Bei gleichem Abstand der Innenseiten der Kletterschienenaußenelemente 9a1, 9a2 voneinander und der Innenseiten der Kletterführungsschienenaußenelemente 9'1, 9'2 voneinander liegen die zweiten Klinken 10', 10" relativ zu der ersten Klinke 10 weiter zusammen als bei der in Fig. 1 dargestellten ersten Ausführungsform des Kletterschuhs 1. Bei der in Fig. 2 dargestellten zweiten Ausführungsform des Kletterschuhs 1 sind die an der Kletterschiene 9 befestigten Auflageelemente 9a5 innerhalb der Kletterschiene 9 angeordnet und symmetrisch zu der Kletterhubschiene 9b angeordnet entsprechend der Anordnung der ersten und zweiten Kletterhubschienen 9a', 9b' in Fig. 3a. Daher liegen bei gleichem Abstand der Innenseiten der Kletterschienenaußenelemente 9a1, 9a2 voneinander und der Innenseiten der Kletterführungsschienenaußenelemente 9'1, 9'2 voneinander die zweiten Klinken 10', 10" der zweiten Ausführungsform des Kletterschuhs 1 relativ zu der ersten Klinke 10 vergleichbar weit entfernt wie bei der in Fig. 3a dargestellten dritten Ausführungsform des Kletterschuhs 1.

Der Kletterschuh 1 umfasst an dem Schuhgrundkörper 2 schwenkbar gekoppelte Schienenführungselemente 3a, 3b, die sich in "Geschlossen"-Stellung befinden, um dem Kletterschuh 1 zugewandte Abschnitte der Kletterführungsschienenaußenelemente 9'1, 9'2 zu umgreifen, um die Kletterführungsschiene 9' und die über die Hubvorrichtung daran gekoppelten ersten und zweiten Kletterhubschienen 9a', 9b' zu führen. In dieser Führungsstellung der Schienenführungselemente 3a, 3b ist das mit dem Handgriff 7 versehene und an den Schuhgrundkörper 2 und die Schienenführungselement 3a, 3b mechanisch gekoppelte Verschiebeelement 6 in Koppelrichtung, die der negativen Z-Richtung entspricht, gegenüber dem Schuhgrundkörper eingeschoben.

In Fig. 3b ist die Kletterführungsschiene 9' mit den über die Hubvorrichtung daran gekoppelten ersten und zweiten Kletterhubschienen 9a', 9b' in den in Fig. 3a gezeigten Kletterschuh 1 eingehängt und von diesem geführt. Der Kletterschuh umfasst ein mit dem Fingergriff 13 versehenes, gegenüber dem Schuhgrundkörper 2 und dem Verschiebeelement 6 verschiebbar angeordnetes Fingerverschiebeelement 12, das so ausgeführt ist, dass es an den Schuhgrundkörper 2, das Verschiebeelement 6, die Schienenführungselemente 3a, 3b und die Klinken 10, 10', 10" gekoppelt ist, und, wenn sich entweder die Schienenführungselemente 3a, 3b im Führungszustand befinden, und sich zumindest einer der Klinken 10, 10', 10" in der Einhängestellung, also im Haltezustand befindet, der Handgriff 7 also nicht betätigt ist, eine durch eine Betätigung des Fingergriffs 13 erzeugte Fingerverschiebung des Fingerverschiebeelementes 12 gegenüber dem Schuhgrundkörper 2 und dem Verschiebeelement 6 in einer Entriegelungsrichtung dazu führt, dass die Schienenführungselemente 3a, 3b im geschwenkten Führungszustand verriegelt und die Klinken 10, 10', 10" in die nicht geschwenkte und/oder eingefahrene Überfahrstellung, also die "Offen"-Stellung versetzt sind, um den Kletterschuh 1 von dem Haltezustand der ersten bzw. zweiten Kletterhubschiene 9a', 9b' zu befreien und die Kletterführungsschiene 9' und die über die Hubvorrichtung daran gekoppelten ersten und zweiten Kletterhubschienen 9a', 9b' zu führen, wobei der Fingergriff 13 so ausgeführt ist, dass die Klinken 10, 10', 10" simultan oder unabhängig voneinander durch den Fingergriff 13 betätigbar sind.

In Fig. 3c ist eine räumliche Außenansicht des Kletterschuhs 1 und der Kletterführungsschiene 9' mit den über die Hubvorrichtung daran gekoppelten ersten und zweiten Kletterhubschienen 9a', 9b' gezeigt, wobei der Kletterschuh 1 von der Kletterführungsschiene 9' mit der ersten Kletterhubschiene 9a' und der zweiten, die außenliegenden Kletterhubschienenteile 9b'1, 9b'2 umfassenden Kletterhubschiene 9b' beabstandet angeordnet ist wie dies bereits in Fig. 3a in der Draufsicht gezeigt ist. Schienenführungselemente 3a, 3b befinden sich in Führungsstellung und Endbereiche der außenliegenden Klinken 10', 10" in der negativen Y-Richtung, also der Kletterführungsschiene 9' zugewandt, erstrecken sich in der negativen Y-Richtung weiter als die innenliegende zentral zur Längsachse L angeordnete Klinke 10. In Fig. 3d ist in einer weiteren räumlichen Außenansicht des Kletterschuhs 1 und der Kletterführungsschiene 9' mit den ersten und zweiten Kletterhubschienen 9a', 9b' von unten, also in der Z-Richtung, gezeigt, dass der Kletterschuh 1 von der Kletterführungsschiene 9' und der ersten Kletterhubschiene 9a' und der zweiten, die außenliegenden Kletterhubschienenteile 9b'1, 9b'2 umfassenden Kletterhubschiene 9b' mit einem Abstand von ca. 50 mm beabstandet angeordnet ist. Man erkennt, dass die an dem Schuhgrundkörper 2 schwenkbar gekoppelte Schienenführungselemente 3a, 3b sich in "Geschlossen"-Stellung befinden, um dem Kletterschuh 1 zugewandte Abschnitte der Kletterführungsschienenaußenelemente 9'1, 9'2 umgreifen zu können, wenn eine der ersten und zweiten Kletterhubschienen 9a', 9b' in zumindest eine der Klinken 10, 10', 10" eingehängt ist. Das Konsolenauflageelement 8b des Konsolenelements 8 ist von einem oberhalb des Konsolenauflageelement 8b in Y-Richtung und an dem Schuhgrundkörper 2 angeordneten Aufnahmeelement und einem unterhalb des Konsolenauflageelement 8b in negativer Y-Richtung mit dem Schuhgrundkörper 2 drehbar gekoppelten Arretierelement umgriffen, um den Kletterschuh 1 an dem Konsolenelement 8 zu befestigen.

In Fig. 4a ist eine Querschnittsseitenansicht der in Fig. 3 gezeigten Kletterschuhvorrichtung 1 mit einer Querschnittsebene dargestellt, die eine Klinke 10' der zweiten und dritten Klinken 10', 10" des zweiten Rast-/Schnappelements zeigt, in die die zweite Kletterhubschiene 9b' mit ihrem außenliegenden Kletterhubschienenteil 9b'1 eingreift. Hinter dem Kletterhubschienenteil 9b'1 ist in der negativen X-Richtung die erste Kletterschuhschiene in Form der ersten Kletterhubschiene 9a' zu sehen. An dem Konsolenelement 8 ist das Konsolenauflageelement 8b befestigt, dass von dem an dem Schuhgrundkörper 2 angeordneten Aufnahmeelement 5 und dem mit dem Schuhgrundkörper 2 drehbar gekoppelten und dem Aufnahmeelement 5 zusammenwirkenden Arretierelement 4 umgriffen wird, um für eine feste Verbindung des Kletterschuhs 1 an dem Konsolenelement 8 zu sorgen.

Der Kletterschuh befindet sich in einem Zustand bei nicht betätigtem Handgriff 7, also in "Geschlossen"-Stellung, mit nicht in Entriegelungsrichtung in Z-Richtung betätigtem Fingergriff 13. Das Rast-/Schnappelement 10' befindet sich daher in Einhängestellung, also im Haltezustand, wobei über ein Federelement (nicht gezeigt) ein Druck über eine obere Auflagefläche des Arretierelementes 4 auf das Arretierelement ausgeübt ist. Das Fingerverschiebeelement 12 ist nicht in ein zentrales Achselement 2c eingerastet (Rastausnehmung des Fingerverschiebeelement 12 für das zentrale Achselement 2c nicht gezeigt). Der Handgriff 7 ist nicht in der Entkoppelrichtung in Z-Richtung betätigt und das Rast-/Schnappelement 10' greift in ein Halteelement der zweiten Kletterhubschiene 9b'1 ein.

In Fig. 4b ist eine räumliche Außenansicht des in Fig. 3a gezeigten Querschnitts des Kletterschuhs 1 und der Kletterführungsschiene 9' mit dem Kletterführungsschienenaußenelement 9'2 gezeigt. Man erkennt, dass die erste Kletterschuhschiene in Form der ersten Kletterhubschiene 9a' zwischen den außenliegenden Kletterhubschienenteilen 9b'1, 9b'2 der zweiten Kletterschuhschiene in Form der zweiten Kletterhubschiene 9b' angeordnet ist. Ein Hubzylinder der Hubvorrichtung mit Hubzylinderaußenrohr 14a und Hubzylinderkolben 14b verbindet die erste Kletterhubschiene 9a' mit der Kletterführungsschiene 9'. Die Kletterhubschienenteile 9b'1, 9b'2 sind in die zweiten und dritten Klinken 10', 10" eingehängt, so dass eine ausfahrende Hubbewegung des Hubzylinders dazu führt, dass die Kletterführungsschiene 9' zusammen mit der ersten Kletterhubschiene 9a' in der Z-Richtung, also in der Kletterrichtung, gegenüber dem Kletterschuh 1 verschoben wird.

In Fig. 5a ist eine weitere Querschnittsansicht der in Fig. 3 gezeigten Kletterschuhvorrichtung 1 mit einer Querschnittsebene gezeigt, die die erste Klinke 10 zeigt, in die die innenliegende erste Kletterhubschiene 9a' eingreift. Fig. 5a zeigt daher eine im Vergleich zu der Fig. 4 andere Stellung der Kletterhubschienen 9a', 9b' gegenüber den ersten bis dritten Klinken 10, 10', 10". Zwischen der ersten Kletterhubschiene 9a' und dem Kletterführungsschienenaußenelement 9'2 ist das außenliegende Kletterhubschienenteil 9b'2 angeordnet. Die Schienenführungselemente 3a, 3b befinden sich in Führungsstellung, das Arretierelement 4 in Arretierstellung und das Rast-/Schnappelement 10 in Einhängestellung, also jeweils in "Geschlossen"-Stellung. Das Verschiebeelement 6 ist über das Zentralachselement 2c an das Fingerverschiebeelement 12 derart gekoppelt, dass das Arretierelement 4 mittels Achsarmen (siehe Achsarm 6f) um ein Arretierachselement 4a geschwenkt ist. Das Rast-/Schnappelement 10 ist um das Rast-/Schnappachselement 10a gegen den Uhrzeigersinn gedreht in die Einhängestellung als "Geschlossen"-Stellung, wobei ein Federelement 10d, das in einem Federelement geführt ist, Druck auf die Auflagefläche des Arretierelementes 4 ausüben kann, das aufgrund der Führung über die Achsarme 6f in seiner Arretierstellung, also "Geschlossen"-Stellung, verbleibt. Fig. 5b zeigt eine weitere räumliche Außenansicht mit der Querschnittsebene, in der die innenliegende erste Kletterhubschiene 9a' in die erste Klinke 10 in eingreift. Das Verschiebeelement 6 ist gegenüber dem Schuhgrundkörper 2 in einer zu der Entkoppelrichtung entgegengesetzten Koppelrichtung in der negativen Z-Richtung verschoben, was dazu führt, dass die Schienenführungselemente 3a, 3b in den Führungszustand, das Arretierelement 4 in den Arretierzustand, und das Rast-/Schnappelement 10 in den Haltezustand versetzt sind, um den Kletterschuh 1 in die Führung der Kletterhubschienen 9a', 9b' und der Kletterführungsschiene 9' zu versetzen, an dem Konsolenelement 8 zu arretieren und in den Haltezustand der Kletterhubschienen 9a', 9b' zu versetzen. Der Hubzylinder 14 ist vollständig ausgefahren, so dass ein Kopf des Hubzylinderkolbens 14b in einem Endbereich des Hubzylinderaußenrohrs 14a angeordnet ist.

In Fig. 6a ist eine räumliche Außenansicht des Klettersystems mit der Kletterschuhvorrichtung 1 in einer Ausführungsform gezeigt, in der die Kletterhubschienen 9a', 9b' jeweils mit einem Hubzylinder verbunden sind, wobei Endbereiche jedes der beiden Hubzylinder mit unterschiedlichen, in der Z-Richtung übereinander angeordneten Stellen der Kletterführungsschiene 9' verbunden sind. Die Kletterhubschiene 9' ist von zwei Kletterschuhen geführt, die jeweils mittels des Konsolenelements 8 an Geschossen G0, G1 befestigt sind. Halte- und Kletterpunkte sind durch den in der Z-Richtung oberen Kletterschuh 1 gebildet, so dass der an dem Geschoss G0 angeordnete Kletterschuh lediglich eine Führung der Kletterführungsschiene 9' und damit der an dieser Schiene über die Hubvorrichtung gekoppelten Kletterhubschienen 9a', 9b' übernimmt. Dies führt zu einer einfachen und schnellen Prüfung, ob zumindest eine der Klinken 10, 10', 10" sich in der Einhängestellung befindet, um zumindest eine der Kletterhubschienen 9a', 9b' und mithin die Kletterführungsschiene 9' zu tragen, an der eine Gerüsteinheit befestigt oder in die die Gerüsteinheit integriert ist. Fig. 6b zeigt eine Seitenansicht des in Fig. 6a gezeigten Klettersystems. Die Hubvorrichtung umfasst zwei Hubzylinder 14, 15, wobei der erste Hubzylinder 14 mit einem Endbereich seines Hubzylinderaußenrohrs 14a an der Kletterführungsschiene 9' und mit einem weiteren Endbereich seines Hubzylinderkolbens 14b an der Kletterführungsschiene 9a' fest verbunden ist, beispielsweise über eine Schraub- und/oder Schweißverbindungen. Der zweite Hubzylinder 15 ist mit einem Endbereich seines Hubzylinderaußenrohrs 15a an der Kletterführungsschiene 9' und mit einem weiteren Endbereich seines Hubzylinderkolbens 15b an der Kletterführungsschiene 9b' fest verbunden ist, ebenfalls beispielsweise jeweils über eine Schraub- oder Schweißverbindung. Die Anordnung der Hubzylinder 14, 15, in der Z-Richtung als Kletterrichtung übereinander führt zu einer kompakteren Bauform verglichen zu einer Anordnung der Hubzylinder 14, 15 in der Z-Richtung nebeneinander, also auf gleicher Höhe mit zumindest einem Endbereich jeweils beider Hubzylinder.

In Fig. 7a ist eine räumliche Außenansicht der an einem Konsolenelement 8 montierten Kletterschuhvorrichtung 1 in einer vierten Ausführungsform mit zwei Klinken 10a, 10b gezeigt, wobei eine erste Klinke 10a in Halteelemente einer ersten Kletterhubschiene 9a" und eine in der X-Richtung neben der ersten Klinke 10a angeordnete zweite Klinke 10b in Halteelemente einer zweiten Kletterhubschiene 9b" eingreifen können. Die nebeneinander angeordneten Klinken 10a, 10b sind zwischen Kletterführungsschienenaußenelementen 9'1, 9'2 der Kletterführungsschiene 9' angeordnet. Dem Kletterschuh 1 zugewandte Abschnitte der Kletterführungsschienenaußenelemente 9'1, 9'2 weisen in der X-Richtung jeweils eine Breite auf, die im Wesentlichen der Breite beider Klinken 10a, 10b zusammen in der X-Richtung entspricht. Diese Dimensionierung führt zu einer steifen und damit hinsichtlich der Einleitung von Kräften des Klettersystems in das Bauwerk hochbelastbaren Anordnung aus den Kletterhubschiene 9a", 9b" und der über die Hubvorrichtung mit diesen Schienen gekoppelten Kletterführungsschiene 9'. An dem Schuhgrundkörper 2 des Kletterschuhs 1 drehbar gekoppelte Schienenführungselemente 3a, 3b befinden sich in der Führungsstellung und umgreifen Abschnitte der Kletterführungsschienenaußenelemente 9'1, 9'2, wobei der Kletterschuh über das Konsolenauflageelement 8b an dem Konsolenelement 8 befestigt ist.

Beide Klinken 10a, 10b sind jeweils in einem dem Schuhgrundkörper 2 zugewandten Endbereich mittels eines Klinkenachselementes drehbar gelagert, das einen Teil des Schuhgrundkörpers 2 bildet. Die Lagerung erfolgt derart, dass das erste Rast-Schnappelement in Form der ersten Klinke 10a lediglich mit der ersten Kletterhubschiene 9a" und das zweite Rast-Schnappelement in Form der zweiten Klinke 10b lediglich mit der zweiten Kletterhubschiene 9b" zusammenwirkt. So kann die erste Klinke 10a über ein erstes Federelement (nicht dargestellt) und die zweite Klinke 10b über ein zweites Federelement (nicht dargestellt) an das Klinkenachselement gekoppelt sein, so dass, wenn die erste Klinke sich in der Einhängestellung befindet, die zweite Klinke 10b sich in der Überfahrstellung, der Einhängestellung oder einer Stellung dazwischen befinden kann und umgekehrt. Die Rast-Schnappelementelemente 10a, 10b sind vereinfacht dargestellt.

In Fig. 7b ist die in Fig. 7a gezeigte Kletterschuhvorrichtung 1 der vierten Ausführungsform mit eingehängten ersten und/oder zweiten Kletterhubschienen 9a", 9b" in einer Draufsicht gesehen in der negativen X-Richtung gezeigt. Ein erster Hubzylinder 16 verbindet die erste Kletterhubschiene 9a" mit der Kletterführungsschiene 9' und ein zweiter Hubzylinder 17 verbindet die zweite Kletterhubschiene 9b" mit der Kletterführungsschiene 9'. Beide Hubzylinder 16, 17 bilden die Hubvorrichtung, die die ersten und zweiten Kletterschuhschienen in Form der Kletterhubschienen 9a", 9b" miteinander verbindet. Das Konsolenelement 8, an dem der Kletterschuh 1 befestigt ist, ist in der negativen Z-Richtung an einer Geschossdecke des Geschosses G1 befestigt, um Kräfte des Klettersystems in das Geschoss G1 abzuleiten.

In Fig. 7c ist die in den Figuren 7a und 7b gezeigte Kletterschuhvorrichtung 1 der vierten Ausführungsform mit eingehängten ersten und/oder zweiten Kletterhubschienen 9a", 9b" in einer räumlichen Außenansicht gesehen von oben in der negativen Z-Richtung gezeigt. Die erste Kletterhubschiene 9a" ist in die Klinke 10a eingehängt und die zweite Klinke 10b wird von der zweiten Kletterhubschienen 9b" überfahren, die über den ausfahrenden Hubzylinder 17 in der Z-Richtung gegenüber dem Kletterschuh 1 verfahren wird. Insofern bewegt sich die zweite Kletterhubschiene 9b" an der eingehängten ersten Kletterhubschiene 9a" nach oben, mit der sie über den ersten Hubzylinder 16, die Kletterführungsschiene 9 und den zweiten Hubzylinder verbunden ist. In Fig. 7d ist die in Fig. 7a-c gezeigte Kletterschuhvorrichtung 1 der vierten Ausführungsform in ausgehängtem Zustand gegenüber den ersten und/oder zweiten Kletterhubschienen 9a", 9b" in einer in einer räumlichen Außenansicht gesehen von oben in der negativen Z-Richtung gezeigt.

In Fig. 8 ist eine räumliche Außenansicht des Klettersystems mit der in Fig. 7 gezeigten Kletterschuhvorrichtung 1 in einer Ausführungsform gezeigt, in der die Kletterhubschienen 9a", 9b" jeweils mit den Hubzylindern 16, 17 verbunden sind, wobei Endbereiche jedes der beiden Hubzylinder 16, 17 mit der gleichen Stelle der Kletterführungsschiene 9' an einem in der Z-Richtung oberen Ende der Fig. 8 verbunden sind. Die Kletterführungsschienenaußenelemente 9'1, 9'2 erstrecken sich in der positiven und negativen X-Richtung über eine Gesamtbreite der Hubzylinder 16, 17, nicht jedoch in der negativen Y-Richtung. Die Hubzylinder 16, 17 sind daher in Y-Richtung frei zugänglich, was der Wartungsfähigkeit zu Gute kommt. Auch die Positionierung der Hubzylinder 16, 17 auf gleicher Höhe führt zu einer guten Wartungsfähigkeit.

In Fig. 9a ist eine räumliche Außenansicht des Klettersystems mit der in Fig. 7 gezeigten Kletterschuhvorrichtung 1 in einer Ausführungsform gezeigt, in der die Kletterhubschienen 9a", 9b" über einen Kurbelwellenantrieb 18 als Hubvorrichtung mit einem Elektromotor 18a verbunden sind, wobei ein erster Endbereich einer Kurbel 18c einer Kurbelwelle 18b mit der ersten Kletterhubschiene 9a" und ein zweiter Endbereich der Kurbel 18c mit der zweiten Kletterhubschiene 9b" drehbar gekoppelt ist, und der Elektromotor 18a mit der Kletterführungsschiene 9' fest verbunden ist. Motor 18a und Kurbelwelle 18b sind also gegenüber der Kletterführungsschiene 9' ortsfest angeordnet. In der negativen Y-Richtung weisen die Kletterhubschienen 9a", 9b" jeweils Ausbuchtungen auf, an denen drehbar jeweils Kletterhubschienenkurbelarme 9a"1, 9b"1 gekoppelt sind. Ein Endbereich des Kletterhubschienenkurbelarms 9a"1 ist mit der Ausbuchtung der ersten Kletterhubschiene 9a" und ein diesem Endbereich gegenüberliegender weiterer Endbereich des Kletterhubschienenkurbelarms 9a"1 ist mit einem Endbereich der Kurbel 18c drehbar gekoppelt. Durch Drehung der Kurbel 18c mittels des Elektromotors 18a können abwechselnd die Kletterhubschienen 9a", 9b" relativ zu dem Kletterschuh 1 in der Z-Richtung verschoben werden. Da bei jeder dieser Verschiebungen die Kletterführungsschiene 9' von einer der beiden Kletterhubschienen 9a", 9b" mitgenommen wird, kann bei kontinuierlicher Drehung der Kurbel 8c die Kletterführungsschiene 9' kontinuierlich relativ zu dem Kletterschuh 1 in der Z-Richtung bewegt werden. Die Stellung der Kurbel 18c führt dazu, dass die Ausbuchtung der ersten Kletterhubschiene 9a" in der Z-Richtung oberhalb der Ausbuchtung der zweiten Kletterhubschiene 9b" steht. Fig. 9b zeigt eine weitere räumliche Außenansicht des Klettersystems mit der in Fig. 7 gezeigten Kletterschuhvorrichtung 1 und den Kletterhubschienen 9a", 9b", die über den Kurbelwellenantrieb 18 als Hubvorrichtung mit dem Elektromotor 18a miteinander verbunden sind. Die Kurbel 18c ist gegenüber der in Fig. 19a gezeigten Kurbel 18c um 180 Grad gedreht derart, dass die Ausbuchtung der zweiten Kletterhubschiene 9b" in der Z-Richtung oberhalb der Ausbuchtung der ersten Kletterhubschiene 9a" steht.

In Fig. 10a ist eine räumliche Außenansicht der Kletterschuhvorrichtung 1 in einer fünften Ausführungsform, wobei ein erster Kletterschuhteil 1a Schienenführungselemente 3a', 3b' und zusätzlich zweite Klinken 10', 10" als zweites Rast-/Schnappelement umfasst und ein einhandbedienbarer zweiter Kletterschuhteil 1b eine erste Klinke 10 als erstes Rast-/Schnappelement umfasst, wobei die Kletterschuhteile 1a, 1b zusammen als Kletterschuhvorrichtung 1 an der gleichen Ankerstelle an dem Bauwerk anordenbar sind, an der die Kletterschuhvorrichtung 1 mittels des Konsolenauflageelements 8b an einem Konsolenelement 8' befestigt ist. An dem ersten Schuhgrundkörperteil 2a sind drehbar die Schienenführungselemente 3a', 3b' gekoppelt, die sich in Führungsstellung befinden. Das Konsolenelement 8', das mit einer Kontaktfläche in der X-/Z-Ebene für eine Anbringung an einer Wand eines Bauwerks geeignet ist, weist das Konsolenauflageelement 8b auf, das mit dem ersten Schuhgrundkörperteil 2a in Eingriff steht. An dem zweiten einhandbedienbaren Schuhgrundkörperteil 2b sind drehbar die weiteren Schienenführungselemente 3a, 3b gekoppelt, die sich in Führungsstellung befinden. Das Konsolenauflageelement 8b des Konsolenelements 8' steht über den ersten Schuhgrundkörperteil 2a und ein Kletterschuhteilverbindungselement 8c, das die ersten und zweiten Schuhgrundkörperteile 2a, 2b miteinander verbindet, mit dem zweiten Schuhgrundkörperteil 2a in Eingriff. Durch das Kletterschuhteilverbindungselement 8c sind die ersten und zweiten Schuhgrundkörperteile 2a, 2b drehbar gekoppelt, was erlaubt, die Kletterschuhvorrichtung 1 für in Z-Richtung gekrümmte Oberflächen zu verwenden. Bei dem ersten Kletterschuhteil 1a kann es sich um einen konventionellen Kletterschuh handeln, der um den zweiten Kletterschuhteil 1b zu der Kletterschuhvorrichtung ergänzt werden kann.

Der zweite Kletterschuhteil 1b weist ein mit dem zweiten Schuhgrundkörperteil 2a mechanisch gekoppeltes Verschiebeelement mit einem Handgriff 7 auf. Die Funktionsweise des zweiten Kletterschuhteil 1b entspricht derjenigen, die jeweils im Zusammenhang mit den Kletterschuhen 1, die in den Figuren 1 bis 5 gezeigt sind, beschrieben ist, wobei das Aufnahmeelement 5 und das Arretierelement 4 bei dem zweiten Schuhgrundkörperteil 2a wegfallen. Stattdessen findet die Befestigung des zweiten Kletterschuhteils 1b an dem Konsolenelement 8' nicht unmittelbar, sondern mittels des ersten Kletterschuhteils 1a statt. Durch Ziehen des Handgriffs 7 des zweiten Kletterschuhteils 1b wird daher nicht nur der zweite Kletterschuhteil 1b, sondern zusätzlich der erste Kletterschuhteil 1a von der Kletterschiene 9 und der Kletterhubschiene 9b entfernt, wenn der der erste Kletterschuhteil 1a von dem Konsolenelement 8' entkoppelt ist und sich die Führungselemente 3a', 3b' in der "Offen"-Stellung befinden. Alternativ kann das Kletterschuhteilverbindungselement 8c entfernt werden, um den zweiten Kletterschuhteil 1b von dem ersten Kletterschuhteil 1a zu trennen und in die Z-Richtung zu bewegen.

In Fig. 10b ist eine Querschnittsansicht der Kletterschuhvorrichtung 1 in einer fünften Ausführungsform mit den Kletterschuhteilen 1a, 1b gezeigt. Die Kletterhubschiene 9b weist Kletterhubschienenhalteelemente 9b1 in Form von Ausbuchtungen auf, in die die zentral zur Längsachse L des ersten und zweiten Kletterschuhteils 1a, 1b angeordnete erste Klinke 10 des zweiten Kletterschuhteils 1b eingreifen kann. Die zweiten gegen der ersten Klinke 10 außenliegenden Klinken 10', 10" bilden ein miteinander verbundenes Doppelklinkenelement und befinden sich in der Einhängestellung, wobei an der Kletterschiene 9 zum Beispiel mittels Schraub- oder Schweißverbindungen befestigte Auflageelemente 9a5 in die Klinken 10'. 10" eingreifen. Die Klinken 10', 10" sind über ein erstes Klinkenachselement an den ersten Schuhgrundkörperteil 2a drehbar gekoppelt und können über ein zweites Klinkenachselement, an dem ein Betätigungselement drehbar gekoppelt ist, händisch in der y-Richtung in die Überfahrstellung gebracht werden, wenn die Kletterschiene 9 nicht in die Klinken 10', 10" eingehängt ist. Der Aufbau der Kletterschiene 9 und der Kletterhubschiene 9b entspricht dem, der in Zusammenhang mit Fig. 2 beschrieben ist. Ein Hubzylinder 19 ist an einem Endbereich mit der Kletterschiene 9 und an einem anderen Endbereich mit der Kletterhubschiene 9b reversibel lösbar, z. b. mittels eines Bolzens mit oder ohne Sicherungssplint, verbunden.

In Fig. 11a ist eine räumliche Außenansicht des Kletterschuhs einer sechsten Ausführungsform in "Offen"-Stellung gezeigt. In Fig. 11b ist der in Fig. 11a dargestellte Kletterschuh in "Geschlossen"-Stellung gezeigt. Schienenführungselemente 3a, 3b lassen sich mittels Betätigung des Handgriffs 7 über Rohr-Schraub-Konturen öffnen und schließen, wobei auch andere Mechaniken, z.B. über Arretierarme 4 wie in Fig. 2c gezeigt, möglich sind. Ein erstes Rast-/Schnappelement weist zwei erste Klinken 10¹, 10² und ein weiteres Rast-/Schnappelement zwei zweite Klinken 10', 10" umfasst, die von den zwei ersten Klinken 10¹, 10² in oder entgegen einer Kletterrichtung, die parallel zu einer Längsachse L des Kletterschuhs verläuft, beabstandet angeordnet sind. Eine durch eine Betätigung des Fingergriffs 13 erzeugte Verschiebung des Fingergriffs 13 gegenüber dem Schuhgrundkörper 2 und dem Verschiebeelement 6 in einer Entriegelungsrichtung führt dazu, dass die Schienenführungselemente 3a, 3b im geschwenkten Führungszustand verriegelt und die Klinken 10¹, 10², 10', 10" in die nicht geschwenkte und/oder eingefahrene Überfahrstellung, also die "Offen"-Stellung versetzt sind. Das erste und/oder Rast-/Schnappelement können/kann auch mehr als zwei Klinken aufweisen.

Im Wesentlichen auf einer ersten Achse im Wesentlichen senkrecht zu der Längsachse L des Kletterschuhs von der Längsachse L beabstandet sind in im Wesentlichen gleichen Abständen von der Längsachse L die zwei ersten Klinken 10¹, 10² des ersten Rast-/Schnappelementes. Entgegen der Kletterrichtung, die vertikal nach oben gerichtet ist, sind von den zwei ersten Klinken 10¹, 10² beabstandet auf einer zweiten Achse im Wesentlichen senkrecht zu der Längsachse L von der Längsachse L beabstandet in im Wesentlichen gleichen Abständen von der Längsachse L die zweit zweiten Klinken 10', 10" des zweiten Rast-/Schnappelementes angeordnet. Die zwei ersten Klinken 10¹, 10² des ersten Rast-/Schnappelementes und die zwei zweiten Klinken 10', 10" des zweiten Rast-/Schnappelementes sind paarweise betätigbar. Um die Bauform senkrecht zur Längsachse L kompakt zu halten, sind die zwei ersten Klinken 10¹, 10² des ersten Rast-/Schnappelementes gegenüber den zwei zweiten Klinken 10', 10" der zweiten Rast-/Schnappelementes entgegen der Kletterrichtung versetzt angeordnet.

Erste Abstände von der Längsachse L den zwei ersten Klinken 10¹, 10² unterscheiden von zweiten Abständen der zwei zweiten Klinken 10', 10" von der Längsachse, wobei die ersten Abstände kleiner gewählt sind als die zweiten Abtstände. Die zwei ersten Klinken 10¹, 10² wirken mit der ersten Kletterschuhschiene zusammen und die zwei zweiten Klinken 10', 10" wirken mit der zweiten Kletterschuhschiene zusammen. Eine umgekehrte Ausführungsform, bei der die zwei ersten Klinken 10¹, mit der zweiten Kletterschuhschiene und die zwei zweiten Klinken 10', 10" mit der ersten Kletterschuhschiene zusammenwirken, ist ebenso möglich. Die erste Kletterschuhschiene kann als Kletterhubschiene und die zweite Kletterschuhschiene kann als Kletterschiene ausgeführt sein.

Die unter Bezug auf die dargestellte Ausführungsform beschriebenen Merkmale der Erfindung, wie beispielsweise die nebeneinander angeordneten Klinken 10a, 10b gemäß Fig. 7, können auch bei anderen Ausführungsformen der Erfindung vorhanden sein, wie beispielsweise dem einhandbedienbaren Kletterschuh 1 gemäß jeder der Figuren 1 bis 5 oder der Anordnung aus ersten und zweiten Kletterschuhteilen 1a, 1b gemäß Fig. 10, außer wenn es anders angegeben ist oder sich aus technischen Gründen von selbst verbietet.

### Bezugszeichenliste

- 1: Kletterschuhvorrichtung
- 1a: erster Kletterschuhteil
- 1b: zweiter Kletterschuhteil
- 2: Schuhgrundkörper
- 2a: erster Schuhgrundkörperteil
- 2b: zweiter Schuhgrundkörperteil
- 2c: Zentralachselement
- 3a, 3a', 3b, 3b': Schienenführungselemente
- 4: Arretierelement
- 4a: Arretierachselement
- 4b: Verschiebeachselement
- 5: Aufnahmeelement
- 6: Verschiebeelement
- 6f: Arretierarm
- 7: Handgriff
- 8, 8': Konsolenelement
- 8b: Konsolenauflageelement
- 8c: Kletterschuhteilverbindungselement
- 9, 9a', 9a": erste Kletterschuhschiene
- 9b, 9b', 9b": zweite Kletterschuhschiene
- 9a1, 9a2: Kletterschienenaußenelement
- 9a3: Schraubverbindung
- 9a4: Kletterhubschienenführungselement
- 9a5: Auflageelement
- 9a6: Halteelement
- 9b1: Kletterhubschienenhalteelement
- 9': Kletterführungsschiene
- 9'1, 9'2: Kletterführungsschienenaußenelement
- 9b'1, 9b'2: außenliegender Kletterhubschienenteil
- 9a"1, 9b"1: Kletterhubschienenkurbelarm
- 10, 10¹, 10², 10a: erste Rast-/Schnappelemente
- 10', 10", 10b: zweite Rast-/Schnappelemente
- 10d: Federelement
- 11: Klettersystem
- 12: Fingerverschiebeelement
- 13: Fingergriff
- 14, 15; 16, 17; 18; 19: Hubvorrichtung
- 14, 16: erster Hubzylinder
- 14a, 15a: Hubzylinderaußenrohr
- 14b, 15b: Hubzylinderkolben
- 15, 17: zweiter Hubzylinder
- 18a: Drehmotor
- 18b: Kurbelwelle
- 18c: Kurbel
- G0, G1: Geschoss
- L: Längsachse

## Patentansprüche

1. Schienengeführtes Klettersystem (11), das insbesondere als Kletterschalung, Klettergerüst, Kletterschutzwand und/oder kletternde Arbeitsplattform einsetzbar ist, mit einer Kletterschuhvorrichtung (1) und einer ersten Kletterschuhschiene (9, 9a', 9a") und einer zweiten Kletterschuhschiene (9b, 9b', 9b"), die mittels einer Hubvorrichtung (14, 15; 16, 17; 18; 19) miteinander verbunden und relativ zueinander verschiebbar sind, wobei die an einem Bauwerk ortsfest anordenbare Kletterschuhvorrichtung (1) umfasst:
- einen Schuhgrundkörper (2),
- zumindest ein an den Schuhgrundkörper (2) gekoppeltes Schienenführungselement (3a, 3b, 3a', 3b'), das so ausgeführt ist, dass in einer Führungsstellung des Schienenführungselements (3a, 3b, 3a', 3b') gegenüber dem Schuhgrundkörper (2) die erste Kletterschuhschiene (9, 9a', 9a") und die zweite Kletterschuhschiene (9b, 9b', 9b") unmittelbar oder mittelbar von der Kletterschuhvorrichtung (1) führbar sind, und
- erste (10, 10¹, 10², 10a) und zweite Rast-/Schnappelemente (10', 10", 10b), die jeweils so ausgeführt sind, dass in einer gegenüber dem Schuhgrundkörper (2) ausgeschwenkten und/oder ausgefahrenen Einhängestellung entgegen einer Richtung die erste Kletterschuhschiene (9, 9a', 9a") mittels des ersten Rast-/Schnappelementes (10, 10¹, 10², 10a) und die zweite Kletterschuhschiene (9b, 9b', 9b") mittels des zweiten Rast-/Schnappelementes (10', 10", 10b) in die Kletterschuhvorrichtung (1) einhängbar und in einer gegenüber dem Schuhgrundkörper (2) eingeschwenkten und/oder eingefahrenen Überfahrstellung in der Richtung das erste Rast-/Schnappelement (10, 10¹, 10², 10a) von der ersten Kletterschuhschiene (9, 9a', 9a") und das zweite Rast-/Schnappelement (10', 10", 10b) von der zweiten Kletterschuhschiene (9b, 9b', 9b") überfahrbar sind, **dadurch gekennzeichnet, dass** die ersten und zweiten Rast-/Schnappelemente (10, 10¹, 10², 10a, 10', 10", 10b) jeweils zwischen der Einhängestellung und der Überfahrstellung verschiebbar so an den Schuhgrundkörper (2) gekoppelt sind, dass, wenn das erste (10, 10¹, 10², 10a) oder zweite Rast-/Schnappelement (10', 10", 10b) sich in der Einhängestellung befindet, das andere der ersten und zweiten Rast-/Schnappelemente (10, 10¹, 10², 10a, 10', 10", 10b) sich in der Überfahrstellung, der Einhängestellung oder einer Stellung dazwischen befinden kann.

2. Schienengeführtes Klettersystem (11) nach Anspruch 1, wobei die Kletterschuhvorrichtung (1) einen ersten Kletterschuhteil (1a) mit einem ersten Schuhgrundkörperteil (2a) und einen zweiten Kletterschuhteil (1b) mit einem zweiten Schuhgrundkörperteil (2b) umfasst, wobei der erste Kletterschuhteil (1a) das Schienenführungselement (3a', 3b') und zusätzlich das erste (10, 10¹, 10²) oder zweite Rast-/Schnappelement (10', 10") umfasst und der zweite Kletterschuhteil (1b) das andere der ersten (10, 10¹, 10²) und zweiten Rast-/Schnappelemente (10', 10") umfasst, wobei die ersten und zweiten Kletterschuhteile (1a, 1b) so miteinander reversibel lösbar verbunden sind, dass sie zusammen als Kletterschuhvorrichtung (1) an der gleichen Ankerstelle an dem Bauwerk anordenbar sind.

3. Schienengeführtes Klettersystem (11) nach Anspruch 2, wobei bei der Kletterschuhvorrichtung (1) der erste Kletterschuhteil (1a) Schienenführungselemente (3a', 3b') umfasst und der zweite Kletterschuhteil (1b) zumindest ein weiteres Schienenführungselement (3a, 3b) umfasst.

4. Schienengeführtes Klettersystem (11) nach Anspruch 3, wobei bei der Kletterschuhvorrichtung (1) der zweite Kletterschuhteil (1b) umfasst:
- erste (3a) und zweite weitere Schienenführungselemente (3b), wobei zumindest das erste weitere Schienenführungselement (3a), insbesondere die ersten und zweiten weiteren Schienenführungselemente (3a, 3b), an dem zweiten Schuhgrundkörperteil (2b) schwenk- und/oder ausfahrbar so angeordnet ist/sind, dass im geschwenkten und/oder ausgefahrenen Führungszustand die zwischen den ersten (3a) und zweiten weiteren Schienenführungselemente (3b) verschiebbar angeordneten ersten (9, 9a', 9a") und zweiten Kletterschuhschienen (9b, 9b', 9b") von den weiteren Schienenführungselementen (3a, 3b) geführt sind, indem Teilabschnitte der ersten und zweiten Kletterschuhschienen (9, 9a', 9a", 9b, 9b', 9b") von den weiteren Schienenführungselementen (3a, 3b) umgriffen sind, und
- ein mit einem Handgriff (7) versehenes Verschiebeelement (6), das so ausgeführt ist, dass es an den zweiten Schuhgrundkörperteil (2b) und das erste weitere Schienenführungselement (3a) mechanisch gekoppelt ist, und, wenn sich das erste weitere Schienenführungselement (3a) im Führungszustand befindet, eine durch eine Betätigung des Handgriffs (7) erzeugte Verschiebung des Verschiebeelementes (6) gegenüber dem zweiten Schuhgrundkörperteil (2b) in einer Entkoppelrichtung dazu führt, dass das erste weitere Schienenführungselement (3a) in den nicht geschwenkten und/oder eingefahrenen Ausgangszustand versetzt ist, um den zweiten Kletterschuhteil (2b) von einer Führung der ersten und zweiten Kletterschuhschienen (9, 9a', 9a", 9b, 9b', 9b") zu entbinden.

5. Schienengeführtes Klettersystem (11) nach einem der vorhergehenden Ansprüche, wobei bei der Kletterschuhvorrichtung (1) das erste Rast-/Schnappelement (10, 10a) eine erste Klinke und das zweite Rast-/Schnappelement (10', 10", 10b) eine zweite Klinke umfassen, wobei, wenn die ersten und zweiten Kletterschuhschienen (9, 9a', 9a", 9b, 9b', 9b") von der Kletterschuhvorrichtung (1) geführt sind, im Wesentlichen auf einer Achse senkrecht zu einer Längsachse der ersten Kletterschuhschiene (9, 9a', 9a") oder der zweiten Kletterschuhschiene (9b, 9b', 9b") die erste Klinke neben der zweiten Klinke angeordnet ist.

6. Schienengeführtes Klettersystem (11) nach Anspruch 5, wobei bei der Kletterschuhvorrichtung (1) das zweite Rast-/Schnappelement (10', 10") zwei zweite Klinken umfasst und, wenn die ersten und zweiten Kletterschuhschienen (9, 9a', 9a", 9b, 9b', 9b") von der Kletterschuhvorrichtung (1) geführt sind, auf der Achse senkrecht zu der Längsachse der ersten Kletterschuhschiene (9, 9a', 9a") oder der zweiten Kletterschuhschiene (9b, 9b', 9b") die erste Klinke zwischen den zwei zweiten Klinken, insbesondere mit gleichen Abständen der ersten Klinke zu den zwei zweiten Klinken, angeordnet ist.

7. Schienengeführtes Klettersystem (11) nach einem der Ansprüche 1 bis 4, wobei bei der Kletterschuhvorrichtung (1) das erste Rast-/Schnappelement (10¹, 10²) zwei erste Klinken und das zweite Rast-/Schnappelement (10', 10") zwei zweite Klinken umfasst und, wenn die ersten und zweiten Kletterschuhschienen (9, 9a', 9a", 9b, 9b', 9b") von der Kletterschuhvorrichtung (1) geführt sind und eine Längsachse (L) des Kletterschuhs (1) in einer Kletterrichtung ausgerichtet ist, auf einer ersten Achse im Wesentlichen senkrecht zu der Längsachse (L) und von der Längsachse (L) beabstandet, insbesondere in im Wesentlichen gleichen Abständen von der Längsachse (L), die zwei ersten Klinken des ersten Rast-/Schnappelementes (10¹, 10²) und in oder entgegen der Kletterrichtung davon beabstandet oder auf gleicher Höhe in Kletterrichtung auf einer zweiten Achse im Wesentlichen senkrecht zu der Längsachse (L) und von der Längsachse (L) beabstandet, insbesondere in im Wesentlichen gleichen Abständen von der Längsachse (L), die zwei zweiten Klinken des zweiten Rast-/Schnappelementes (10', 10") angeordnet sind.

8. Schienengeführtes Klettersystem (11) nach Anspruch 7, wobei bei der Kletterschuhvorrichtung (1) auf der ersten Achse im Wesentlichen senkrecht zu der Längsachse (L) und von der Längsachse (L) beabstandet in im Wesentlichen gleichen ersten Abständen von der Längsachse (L) die zwei ersten Klinken des ersten Rast-/Schnappelementes (10¹, 10²) und auf der zweiten Achse im Wesentlichen senkrecht zu der Längsachse (L) und von der Längsachse (L) beabstandet in im Wesentlichen gleichen zweiten Abständen von der Längsachse (L) die zwei zweiten Klinken des zweiten Rast-/Schnappelementes (10', 10") angeordnet sind, wobei sich die ersten und zweiten Abstände voneinander unterscheiden, insbesondere die ersten Abstände kleiner gewählt sind als die zweiten Abstände.

9. Schienengeführtes Klettersystem (11) nach einem der vorhergehenden Ansprüche, wobei bei der Kletterschuhvorrichtung (1) die ersten und zweiten Rast-/Schnappelemente (10, 10¹, 10², 10a, 10', 10", 10b) so miteinander gekoppelt sind, dass, wenn sich das erste (10, 10a) oder zweite Rast-/Schnappelement (10', 10", 10b) in der Überfahrstellung, der Einhängestellung oder einer Stellung dazwischen befinden kann, das andere der ersten und zweiten Rast-/Schnappelemente (10, 10a, 10', 10", 10b) in der Einhängestellung verriegelt ist.

10. Schienengeführtes Klettersystem (11) nach einem der vorhergehenden Ansprüche, wobei weitere Kletterschuhvorrichtungen in einer/der Kletterrichtung oder entgegen der Kletterrichtung lediglich zum Führen der ersten Kletterschuhschiene (9, 9a', 9a") und/oder zweiten Kletterschuhschiene (9b, 9b', 9b"), jedoch nicht zum Einhängen der ersten und zweiten Kletterschuhschienen (9, 9a', 9a", 9b, 9b', 9b") vorgesehen sind.

11. Schienengeführtes Klettersystem (11) nach Anspruch 10, wobei entweder die erste Kletterschuhschiene (9) als Kletterschiene ausgebildet ist, die in eine Gerüsteinheit integrierbar oder an der Gerüsteinheit befestigbar ist, und die zweite Kletterschuhschiene (9b) als Kletterhubschiene, die relativ zu der Kletterschiene (9) verschiebbar und von der Kletterschiene (9) geführt ist, ausgebildet ist oder die erste Kletterschuhschiene (9) als Kletterhubschiene und die zweite Kletterschuhschiene (9b) als Kletterschiene ausgebildet sind.

12. Schienengeführtes Klettersystem (11) nach Anspruch 10, wobei die erste Kletterschuhschiene (9a', 9a") als eine erste Kletterhubschiene und die zweite Kletterschuhschiene (9b', 9b") als eine zweite Kletterhubschiene ausgebildet sind und zusätzlich eine Kletterführungsschiene (9') vorgesehen ist, die in eine Gerüsteinheit integrierbar oder an der Gerüsteinheit befestigbar ist, wobei die ersten und zweiten Kletterhubschienen (9a', 9a", 9b', 9b") relativ zu der Kletterführungsschiene (9') verschiebbar von der Kletterführungsschiene (9') geführt sind und mittels der Hubvorrichtung (14, 15; 16, 17) miteinander verbunden und an die Kletterführungsschiene gekoppelt sind.

13. Schienengeführtes Klettersystem (11) nach Anspruch 11 oder Anspruch 12, wobei entweder in die Kletterhubschiene (9b) oder in die erste Kletterhubschiene (9a', 9a") und/oder die zweite Kletterhubschiene (9b', 9b") hintereinander Halteelemente in Form von Halteausnehmungen, z.B. in Form eines Profils mit Einhängekontur, insbesondere mit Zahnungen, eingebracht sind oder entweder auf die Kletterhubschiene (9b) oder auf die erste Kletterhubschiene (9a', 9a") und/oder die zweite Kletterhubschiene (9b', 9b") Haltenoppen aufgebracht, beispielsweise aufgeschweißt, sind zum Eingriff mit dem ersten (10, 10¹, 10², 10a) und/oder zweiten Rast-/Schnappelement (10', 10", 10b) der Kletterschuhvorrichtung (1).

14. Schienengeführtes Klettersystem (11) nach Anspruch 12 oder Anspruch 13, sofern auf Anspruch 12 rückbezogen, wobei die Hubvorrichtung (14-17) einen ersten Hubzylinder (14, 16) als ersten Hubvorrichtungsteil und einen zweiten Hubzylinder (15, 17) als zweiten Hubvorrichtungsteil umfasst, wobei der erste Hubzylinder (14, 16) in seinem ersten Endbereich mit der ersten Kletterhubschiene (9a', 9a") und in seinem zweiten Endbereich mit der Kletterführungsschiene (9') verbunden ist und der zweite Hubzylinder (15, 17) in seinem ersten Endbereich mit der zweiten Kletterhubschiene (9b', 9b") und in seinem zweiten Endbereich mit der Kletterführungsschiene (9') verbunden ist.

15. Schienengeführtes Klettersystem (11) nach Anspruch 12 oder Anspruch 13, sofern auf Anspruch 12 rückbezogen, wobei die Hubvorrichtung (18) als ein Kurbelwellenantrieb mit einem Drehmotor (18a), insbesondere Elektromotor, zum Antrieb der Kurbelwelle (18b) ausgebildet ist, wobei ein erster Endbereich einer Kurbel (18c) einer Kurbelwelle (18b) mit der ersten Kletterhubschiene (9a', 9a") drehbar gekoppelt ist, ein zweiter Endbereich der Kurbel (18c) mit der zweiten Kletterhubschiene (9b', 9b") drehbar gekoppelt ist, und der Drehmotor (18a), in dem die Kurbelwelle (18b) drehbar gelagert ist, mit der Kletterführungsschiene (9') verbunden ist.

16. Verfahren zum Klettern eines schienengeführten Klettersystems (11) gemäß einem der Ansprüche 1 bis 15, das insbesondere als Kletterschalung, Klettergerüst, Kletterschutzwand und/oder kletternde Arbeitsplattform einsetzbar ist, mit den folgenden Schritten:
- Bereitstellen von ersten (9, 9a', 9a") und zweiten Kletterschuhschienen (9b, 9b', 9b") derart, dass sie mittels einer Hubvorrichtung (14, 15; 16, 17; 18; 19) miteinander verbunden und relativ zueinander verschiebbar sind,
- Anordnen der Kletterschuhvorrichtung (1) ortsfest an einem Bauwerk,
- Einhängen der ersten und zweiten Kletterschuhschienen (9, 9a', 9a", 9b, 9b', 9b") in die Kletterschuhvorrichtung (1) derart, dass die ersten und zweiten Kletterschuhschienen (9, 9a', 9a", 9b, 9b', 9b") von der Kletterschuhvorrichtung (1) geführt werden,
- Betätigen der Hubvorrichtung (14-19) bei in das erste Rast-/Schnappelement (10, 10¹, 10², 10a) eingehängter erster Kletterschuhschiene (9, 9a', 9a") derart, dass die zweite Kletterschuhschiene (9b, 9b', 9b") von der ersten Kletterschuhschiene (9, 9a', 9a") weg in eine Kletterrichtung vorschoben und das zweite Rast-/Schnappelement (10', 10", 10b) zumindest einmal überfahren wird,
- Betätigen der Hubvorrichtung (14-19) derart, dass die zweite Kletterschuhschiene (9b, 9b', 9b") zu der ersten Kletterschuhschiene (9, 9a', 9a") hin entgegen der Kletterrichtung vorschoben wird, bis die zweite Kletterschuhschiene (9b, 9b', 9b") in das zweite Rast-/Schnappelement (10', 10", 10b) eingehängt wird, und
- Fortsetzen des Betätigens der Hubvorrichtung (14-19) bei in das zweite Rast-/Schnappelement (10', 10", 10b) eingehängter zweiter Kletterschuhschiene (9b, 9b', 9b") derart, dass die erste Kletterschuhschiene (9, 9a', 9a") zu der zweiten Kletterschuhschiene (9b, 9b', 9b") hin in die Kletterrichtung vorschoben und das erste Rast-/Schnappelement (10, 10¹, 10², 10a) zumindest einmal überfahren wird.

17. Verfahren nach Anspruch 16, bei dem die erste Kletterschuhschiene (9) als Kletterschiene ausgebildet wird, die in eine Gerüsteinheit integriert oder an der Gerüsteinheit befestigt wird, und die zweite Kletterschuhschiene (9b) als Kletterhubschiene, die relativ zu der Kletterschiene (9) verschoben und von der Kletterschiene (9) geführt wird, ausgebildet wird.

18. Verfahren nach Anspruch 16, wobei die erste Kletterschuhschiene (9a', 9a") als eine erste Kletterhubschiene und die zweite Kletterschuhschiene (9b', 9b") als eine zweite Kletterhubschiene ausgebildet werden und zusätzlich eine Kletterführungsschiene (9') bereitgestellt wird, die in eine Gerüsteinheit integriert oder an der Gerüsteinheit befestigt wird, wobei die ersten und zweiten Kletterhubschienen (9a', 9a", 9b', 9b") relativ zu der Kletterführungsschiene (9') verschoben und von der Kletterführungsschiene (9') geführt werden und mittels der Hubvorrichtung (14-17; 18) miteinander verbunden und an die Kletterführungsschiene (9') gekoppelt werden.

19. Verfahren nach Anspruch 18, wobei die ersten (9a', 9a") und zweiten Kletterhubschienen (9b', 9b") zueinander synchronisiert und jeweils relativ zu der Kletterführungsschiene (9') mittels der Hubvorrichtung (14-17; 18) derart verschoben werden, dass die Kletterführungsschiene (9') kontinuierlich gegenüber der Kletterschuhvorrichtung (1) verschoben wird.

20. Verfahren nach einem der Ansprüche 17 bis 19, bei dem die Verfahrensschritte nach Anspruch 14 als ein Zyklus definiert werden und der Zyklus so oft durchlaufen wird, bis die Gerüsteinheit ein weiteres oder mehrere weitere Geschosse (G0, G1) des Bauwerks (1) oder einen zu betonierenden Betonierabschnitt des Bauwerks (1) erreicht hat.

## Claims

1. Rail-guided climbing system (11) which can be used in particular as a climbing formwork, climbing scaffold, climbing protection wall, and/or climbing working platform, including a climbing shoe device (1) and a first climbing shoe rail (9a, 9a', 9a") and a second climbing shoe rail (9b, 9b', 9b") that are connectable with each other and displaceable with respect to one another by means of a for a lifting device (14, 15; 16, 17; 18; 19), wherein the climbing shoe device (1) which can be arranged in a stationary manner on a building comprises:
- a shoe base body (2),
- at least one rail guide element (3a, 3b, 3a', 3b') which is coupled to the shoe base body (2) and is designed such that, in a guide position of the rail guide element (3a, 3b, 3a', 3b') relative to the shoe base body (2), the first climbing shoe rail (9, 9a', 9a") and the second climbing shoe rail (9b, 9b', 9b") can be guided directly or indirectly from the climbing shoe device (1), and
- first (10, 10¹, 10², 10a) and second latching/snap-action elements (10', 10", 10b), each of which is designed such that, in a pivoted-out and/or extended hooked-in position relative to the shoe base body (2), the first climbing shoe rail (9a, 9a', 9a") can be hooked by the first climbing shoe rail (10, 10¹, 10², 10a) and the second climbing shoe rail (9, 9b', 9b") by the second latching/snap-action element (10', 10", 10b) into the climbing shoe device (1) counter to a direction and, in a pivoted-in and/or retracted traversed position relative to the shoe base body (2), the first latching/snap-action element (10, 10¹, 10², 10a) can be traversed by the first climbing shoe rail (9, 9a', 9a") and the second latching/snap-action element (10', 10", 10b) by the second climbing shoe rail (9b, 9b', 9b") in the direction, **characterized in that** the first and second latching/snap-action elements (10, 10¹, 10², 10a, 10', 10", 10b) are each coupled to the shoe base body (2) so as to be displaceable between the hooked-in position and the traversed position such that, when the first (10, 10¹, 10², 10a) or the second latching/snap-action element (10', 10", 10b) is in the hooked-in position, the other of the first and second latching/snap-action elements (10, 10¹, 10², 10a, 10', 10", 10b) can be in the traversed position, hooked-in position, or a position in between.

2. Rail-guided climbing system (11) according to claim 1, wherein the climbing shoe device (1) comprising a first climbing shoe part (1a) having a first shoe base body part (2a) and a second climbing shoe part (1b) having a second shoe base body part (2b), wherein the first climbing shoe part (1a) comprises the rail guide element (3a', 3b") and additionally the first (10, 10¹, 10²) or second latching/snap-action element (10', 10") and the second climbing shoe part (1b) comprises the other of the first (10, 10, 10¹, 10²) and second latching/snap-action elements (10', 10"), wherein the first and second climbing shoe parts (1a, 1b) are reversibly detachably connected to one another such that they can be arranged together as a climbing shoe device (1) at the same anchor point on the structure.

3. Rail-guided climbing system (11) according to claim 2, wherein with respect to the climbing shoe device (1) the first climbing shoe part (1a) comprises rail guide elements (3a', 3b') and the second climbing shoe part (1b) comprises at least one further rail guide element (3a, 3b).

4. Rail-guided climbing system (11) according to claim 3, wherein with respect to the climbing shoe device (1) the second climbing shoe part (1b) comprises:
- first (3a) and second further rail guide elements (3b), wherein at least the first further rail guide element (3a), in particular the first and second further rail guide elements (3a, 3b), is pivotably and/or extendably arranged on the second shoe base body part (2b) in such a way that, in the pivoted and/or extended guide state, the first (9, 9a', 9a") and second climbing shoe rails (9b, 9b', 9b") which are displaceably arranged between the first (3a) and second further rail guide elements (3b) are guided by the further rail guide elements (3a, 3b) by portions of the first and second climbing shoe rails (9, 9a', 9a", 9b, 9b', 9b") being enveloped by the further rail guide elements (3a, 3b), and
- a displacement element (6) which is provided with a handle (7) and is designed such that it is mechanically coupled to the second shoe base body part (2b) and the first further rail guide element (3a), and, when the first further rail guide element (3a) is in the guide state, a displacement of the displacement element (6) in a decoupling direction relative to the second shoe base body part (2b) produced by actuating the handle (7) results in the first further rail guide element (3a) being shifted into the non-pivoted and/or retracted initial state in order to release the second climbing shoe part (2b) from a guidance of the first and second climbing shoe rails (9, 9a', 9a", 9b, 9b', 9b").

5. Rail-guided climbing system (11) according to any of the preceding claims, wherein with respect to the climbing shoe device (1) the first latching/snap-action element (10, 10a) comprises a first latch and the second latching/snap-action element (10', 10", 10b) comprises a second latch, wherein, when the first and second climbing shoe rails (9, 9a', 9a", 9b, 9b', 9b") are guided by the climbing shoe device (1), the first latch is arranged next to the second latch substantially on an axis perpendicular to a longitudinal axis of the first climbing shoe rail (9, 9a', 9a") or the second climbing shoe rail (9b, 9b', 9b").

6. Rail-guided climbing system (11) according to claim 5, wherein with respect to the climbing shoe device (1) the second latching/snap-action element (10', 10") comprises two second latches and, when the first and second climbing shoe rails (9, 9a', 9a", 9b, 9b', 9b") are guided by the climbing shoe device (1), the first latch is arranged between the two second latches, in particular at the same distances of the first latch to the two second latches, on the axis perpendicular to the longitudinal axis of the first climbing shoe rail (9, 9a', 9a") or the second climbing shoe rail (9b, 9b', 9b").

7. Rail-guided climbing system (11) according to any of claims 1 to 4, wherein with respect to the climbing shoe device (1) the first latching/snap-action element (10¹, 10²) comprises two first latches and the second latching/snap-action element (10', 10") comprises two second latches and, when the first and second climbing shoe rails (9, 9a', 9a", 9b, 9b', 9b") are guided by the climbing shoe device (1) and a longitudinal axis (L) of the climbing shoe (1) is oriented in a climbing direction, the two first latches of the first latching/snap-action element (10¹, 10²) are arranged on a first axis substantially perpendicular to the longitudinal axis (L) and at a distance from the longitudinal axis (L), in particular at substantially equal distances from the longitudinal axis (L), and the two second latches of the second latching/snap-action element (10', 10") are arranged, in or counter to the climbing direction, at a distance therefrom or at the same height in the climbing direction on a second axis substantially perpendicular to the longitudinal axis (L) and at a distance from the longitudinal axis (L), in particular at substantially equal distances from the longitudinal axis (L).

8. Rail-guided climbing system (11) according to claim 7, wherein with respect to the climbing shoe device (1) the two first latches of the first latching/snap-action element (10¹, 10²) are arranged on the first axis substantially perpendicular to the longitudinal axis (L) and at a distance from the longitudinal axis (L) at substantially the same first distances from the longitudinal axis (L) and the two second latches of the second latching/snap-action element (10', 10") are arranged on the second axis substantially perpendicular to the longitudinal axis (L) and at a distance from the longitudinal axis (L) at substantially the same second distances from the longitudinal axis (L), wherein the first and second distances differ from one another, in particular the first distances are selected so as to be smaller than the second distances.

9. Rail-guided climbing system (11) according to any of preceding claims, wherein with respect to the climbing shoe device (1) the first and second latching/snap-action elements (10, 10¹, 10², 10a, 10', 10", 10b) are coupled to one another in such a way that, when the first (10, 10a) or second latching/snap-action element (10', 10", 10b) can be in the traversed position, the hooked-in position, or a position in between, the other of the first and second latching/snap-action elements (10, 10a, 10', 10", 10b) is locked in the hooked-in position.

10. Rail-guided climbing system (11) according to any of preceding claims, wherein further climbing shoe devices are provided in a/the climbing direction or counter to the climbing direction only for guiding the first climbing shoe rail (9, 9a', 9a") and/or second climbing shoe rail (9b, 9b', 9b"), but not for hooking in the first and second climbing shoe rails (9, 9a', 9a", 9b, 9b', 9b").

11. Rail-guided climbing system (11) according to claim 10, wherein either the first climbing shoe rail (9) is designed as a climbing rail which can be integrated into a frame unit or can be fastened to the frame unit, and the second climbing shoe rail (9b) is designed as a climbing lift rail which is displaceable relative to the climbing rail (9) and guided by the climbing rail (9), or the first climbing shoe rail (9) is designed as a climbing lift rail and the second climbing shoe rail (9b) is designed as a climbing rail.

12. Rail-guided climbing system (11) according to claim 10, wherein the first climbing shoe rail (9a', 9a") is designed as a first climbing lift rail and the second climbing shoe rail (9b', 9b") is designed as a second climbing lift rail and a climbing guide rail (9') is additionally provided which can be integrated into a frame unit or fastened to the frame unit, wherein the first and second climbing lift rails (9a', 9a", 9b', 9b") are guided by the climbing guide rail (9') so as to be displaceable relative to the climbing guide rail (9') and, by means of the lifting device (14, 15; 16, 17), are coupled to one another and to the climbing guide rail.

13. The rail-guided climbing system (11) according to claim 11 or claim 12, wherein holding elements in the form of holding recesses, for example in the form of a profile with a hook-in contour, in particular with teeth, are introduced one after the other either into the climbing lift rail (9b) or into the first climbing lift rail (9a', 9a") and/or the second climbing lift rail (9b', 9b"), or holding knobs are attached, for example welded, onto the climbing lift rail (9b) or onto the first climbing lift rail (9a', 9a") and/or the second climbing lift rail (9b', 9b") for engagement in the first (10, 10¹, 10 ², 10a) and/or second latching/snap-action element (10', 10", 10b) of the climbing shoe device (1).

14. Rail-guided climbing system (11) according to claim 12 or claim 13, provided that claim 12 is referred back to, wherein the lifting device (14-17) comprises a first lifting cylinder (14, 16) as the first lifting device part and a second lifting cylinder (15, 17) as a second lifting device part, wherein the first lifting cylinder (14, 16) is connected at its first end region to the first climbing lift rail (9a', 9a") and at its second end region to the climbing guide rail (9') and the second lifting cylinder (15, 17) is connected in at first end region to the second climbing lift rail (9b', 9b") and at its second end region to the climbing guide rail (9").

15. Rail-guided climbing system (11) according to claim 12 or claim 13, provided that claim 12 is referred back to, wherein the lifting device (18) is designed as a crankshaft drive with a rotary motor (18a), in particular an electric motor, for driving the crankshaft (18b), wherein a first end region of a crank (18c) of a crankshaft (18b) is rotatably coupled to the first climbing lift rail (9a', 9a"), a second end region of the crank (18c) is rotatably coupled to the second climbing lift rail (9b', 9b"), and the rotary motor (18a) in which the crankshaft (18b) is rotatably mounted is connected to the climbing guide rail (9').

16. Method for climbing of a rail-guided climbing system (11) according to one of claims 1 to 15, which can be used in particular as climbing formwork, climbing scaffold, climbing protective wall, and/or a climbing working platform, comprising the following steps:
- providing first (9, 9a', 9a") and second climbing shoe rails (9b, 9b', 9b") such that they are interconnected and displaceable relative to one another by means of a lifting device (14, 15; 16, 17; 18; 19),
- arranging the climbing shoe device (1) in a stationary manner on a building,
- hooking the first and second climbing shoe rails (9, 9a', 9a", 9b, 9b', 9b") into the climbing shoe device (1) such that the first and second climbing shoe rails (9, 9a', 9a", 9b, 9b', 9b") are guided by the climbing shoe device (1),
- actuating the lifting device (14-19) in the case of the first climbing shoe rail (9, 9a', 9a") being hooked into the first latching/snap-action element (10, 10¹, 10 ², 10a) such that the second climbing shoe rail (9b, 9b', 9b") is moved away from the first climbing shoe rail (9, 9a', 9a") in a climbing direction and the second latching/snap-action element (10', 10", 10b) is traversed at least once,
- actuating the lifting device (14-19) such that the second climbing shoe rail (9b, 9b', 9b") is moved toward the first climbing shoe rail (9, 9a', 9a") counter to the climbing direction until the second climbing shoe rail (9b, 9b', 9b") is hooked into the second latching/snap-action element (10', 10", 10b), and
- continuing the actuation of the lifting device (14-19) in the case of the second climbing rail (9b, 9b', 9b") being hooked into the second latching/snap-action element (10', 10", 10b") such that the first climbing shoe rail (9, 9a', 9a") is moved toward the second climbing shoe rail (9b, 9b', 9b") in the climbing direction and the first latching/snap-action element (10, 10¹, 10², 10a) is traversed at least once.

17. Method according to claim 16, wherein the first climbing shoe rail (9) is designed as a climbing rail which is integrated into a frame unit or is fastened to the frame unit, and the second climbing shoe rail (9b) is designed as a climbing lift rail which is displaced relative to the climbing rail (9) and guided by the climbing rail (9).

18. Method according to claim 16, wherein the first climbing shoe rail (9a', 9a") is designed as a first climbing lift rail and the second climbing shoe rail (9b', 9b") is designed as a second climbing lift rail and, additionally, a climbing guide rail (9') is provided which is integrated into a frame unit or is fastened to the frame unit, wherein the first and second climbing lift rails (9a', 9a", 9b', 9b") are displaced relative to the climbing guide rail (9') and are guided by the climbing guide rail (9') and, by means of the lifting device (14-17; 18), are connected to one another and coupled to the climbing guide rail (9').

19. Method according to claim 18, wherein the first (9a', 9a") and second climbing lift rails (9b', 9b") are synchronized with one another and are each displaced relative to the climbing guide rail (9') by means of the lifting device (14-17; 18) such that the climbing guide rail (9') is continuously displaced relative to the climbing shoe device (1).

20. Method according to any of claims 17 to 19, in which the method steps according to claim 14 are defined as a cycle and the cycle is repeated until the scaffold unit has reached a further or a plurality of further floors (G0, G1) of the building (1) or a concreting portion of the building (1) to be concreted.

## Revendications

1. Système grimpant guidé par rail (11) qui peut en particulier être utilisé en tant que coffrage grimpant, échafaudage grimpant, paroi de protection grimpante et/ou plate-forme de travail grimpante, comportant un dispositif à sabots de montée (1) et un premier rail de sabot de montée (9, 9a', 9a") et un second rail de sabot de montée (9b, 9b', 9b"), qui sont reliés l'un à l'autre et déplaçables l'un par rapport à l'autre au moyen d'un dispositif de levage (14, 15 ; 16, 17 ; 18; 19), dans lequel le dispositif à sabots de montée pouvant être agencé de manière fixe sur un ouvrage (1) comprend :
un corps de base de sabot (2),
au moins un élément de guidage par rail (3a, 3b, 3a', 3b') couplé au corps de base de sabot (2), qui est conçu de telle sorte que dans une position de guidage de l'élément de guidage par rail (3a, 3b, 3a', 3b') par rapport au corps de base de sabot (2), le premier rail de sabot de montée (9, 9a', 9a') et le second rail de sabot de montée (9b, 9b', 9b") peuvent être guidés directement ou indirectement par le dispositif à sabots de montée (1), et
des premier (10, 10¹, 10², 10a) et second (10', 10", 10b) éléments d'enclenchement/encliquetage qui sont respectivement conçus de telle sorte que, dans une position accrochée pivotée et/ou déployée par rapport au corps de base de sabot (2), le premier rail de sabot de montée (9, 9a', 9a") peut être accroché par le premier élément d'enclenchement/encliquetage (10, 10¹, 10², 10a) et le second rail de sabot de montée (9b, 9b', 9b") par le second élément d'enclenchement/encliquetage (10', 10", 10b) dans le dispositif à sabots de montée (1) à l'opposé d'une direction et, dans une position traversée pivotée vers l'intérieur et/ou rentrée par rapport au corps de base de sabot (2), le premier élément d'enclenchement/encliquetage (10, 10¹, 10², 10a) peut être traversé par le premier rail de sabot de montée (9, 9a', 9a') et le second élément d'enclenchement/encliquetage (10', 10", 10b) par le second rail de sabot de montée (9b, 9b', 9b"),
**caractérisé en ce que**
les premier et second éléments d'enclenchement/encliquetage (10, 10¹, 10², 10a, 10', 10", 10b) sont respectivement couplés entre la position accrochée et la position traversée de manière déplaçable sur le corps de base de sabot (2) de telle sorte que lorsque le premier (10, 10¹, 10², 10a) ou le second élément d'enclenchement/encliquetage (10', 10", 10b) se trouve dans la position accrochée, l'autre élément parmi le premier et le second élément d'enclenchement/encliquetage (10, 101, 102, 10a, 10', 10", 10b) peut se trouver dans la position traversée, la position accrochée ou une position intermédiaire.

2. Système grimpant guidé par rail (11) selon la revendication 1, dans lequel le dispositif à sabots de montée (1) comprend une première partie de sabot de montée (1a) ayant une première partie de corps de base de sabot (2a) et une seconde partie de sabot de montée (1b) ayant une seconde partie de corps de base de sabot (2b), dans lequel la première partie de sabot de montée (1a) comprend l'élément de guidage par rail (3a', 3b') et en plus le premier (10, 10¹, 10²) ou le second (10', 10") élément d'enclenchement/encliquetage, et la seconde partie de sabot de montée (1b) comprend l'autre des premier (10, 10¹, 10²) et second (10', 10") éléments d'enclenchement/encliquetage, dans lequel les première et seconde parties de sabot de montée (1a, 1b) sont reliées l'une à l'autre de manière réversiblement détachable, de sorte qu'elles peuvent être agencées ensemble en tant que dispositif à sabots de montée (1) au même point d'ancrage sur l'ouvrage.

3. Système grimpant guidé par rail (11) selon la revendication 2, dans lequel, dans le dispositif à sabots de montée (1), la première partie de sabot de montée (1a) comprend des éléments de guidage par rail (3a', 3b') et la seconde partie de sabot de montée (1b) comprend au moins un élément de guidage par rail supplémentaire (3a, 3b).

4. Système grimpant guidé par rail (11) selon la revendication 3, dans lequel, dans le dispositif à sabots de montée (1), la seconde partie de sabot de montée (1b) comprend :
des premier (3a) et second (3b) éléments de guidage par rail supplémentaires, dans lequel au moins le premier élément de guidage par rail supplémentaire (3a), en particulier les premier et second éléments de guidage par rail supplémentaires (3a, 3b) est/sont agencés de manière à pouvoir pivoter et/ou déployer sur la seconde partie de corps de base de sabot (2b) de sorte que, dans l'état guidé pivoté et/ou déployé, les premier (9, 9a', 9a") et second (9b, 9b', 9b") rails de sabot de montée agencés de manière déplaçable entre les premier (3a) et second (3b) éléments de guidage par rail sont guidés par les éléments de guidage par rail supplémentaires (3a, 3b), des portions partielles des premier et second rails de sabot de montée (9, 9a', 9a", 9b, 9b, 9b', 9b") étant entourées par les éléments de guidage par rail supplémentaires (3a, 3b), et
un élément de déplacement (6) muni d'une poignée (7), qui est conçu de telle sorte qu'il est mécaniquement couplé à la seconde partie de corps de base de sabot (2b) et au premier élément de guidage par rail supplémentaire (3a), et lorsque le premier élément de guidage par rail supplémentaire (3a) se trouve dans l'état guidé, un déplacement de l'élément de déplacement (6) généré par un actionnement de la poignée (7) par rapport à la seconde partie de corps de base de sabot (2b) dans une direction de découplage a pour effet que le premier élément de guidage par rail supplémentaire (3a) est décalé dans l'état initial non pivoté et/ou non rentré afin de libérer la seconde partie de sabot de montée (2b) d'un guidage des premier et second rails de sabot de montée (9, 9a', 9a", 9b, 9b', 9b").

5. Système grimpant guidé par rail (11) selon l'une des revendications précédentes, dans lequel, dans le dispositif à sabots de montée (1), le premier élément d'enclenchement/encliquetage (10, 10a) comprend un premier cliquet et le second élément d'enclenchement/encliquetage (9', 9", 9b) comprend un second cliquet, dans lequel, lorsque les premier et second rails de sabot de montée (9, 9a', 9a", 9b, 9b', 9b") sont guidés par le dispositif à sabots de montée (1), le premier cliquet est agencé à côté du second cliquet sur un axe sensiblement perpendiculaire à un axe longitudinal du premier rail de sabot de montée (9, 9a', 9a") ou du second rail de sabot de montée (9b, 9b', 9b').

6. Système grimpant guidé par des rails (11) selon la revendication 5, dans lequel, dans le dispositif à sabots de montée (1), le second élément d'encliquetage/encliquetage (10', 10") comprend deux seconds cliquets et, lorsque les premier et second rails de sabot de montée (9, 9a', 9a", 9b, 9b', 9b") sont guidés par le dispositif à sabots de montée (1), le premier cliquet est agencé entre les deux seconds cliquets, en particulier avec des distances égales entre le premier cliquet et les deux seconds cliquets, sur l'axe perpendiculaire à l'axe longitudinal du premier rail de sabot de montée (9, 9a', 9a") ou du second rail de sabot de montée (9b, 9b', 9b').

7. Système grimpant guidé par rail (11) selon l'une des revendications 1 à 4, dans lequel, dans le dispositif à sabots de montée (1), le premier élément d'encliquetage/encliquetage (10¹, 10²) comprend deux premiers cliquets et le second élément d'encliquetage/encliquetage (10', 10") comprend deux seconds cliquets et, lorsque les premier et second rails de sabot de montée (9, 9a', 9a", 9b, 9b', 9b") sont guidés par le dispositif à sabots de montée (1) et qu'un axe longitudinal (L) du sabot de montée (1) est orienté dans une direction de montée, les deux premiers cliquets du premier élément d'enclenchement/encliquetage (10¹, 10²) sont agencés sur un premier axe sensiblement perpendiculaire à l'axe longitudinal (L) et à distance de l'axe longitudinal (L), en particulier, à des distances sensiblement égales de l'axe longitudinal (L), et les deux seconds cliquets du second élément d'enclenchement/encliquetage (10', 10") sont agencés à distance dans ou à l'opposé de la direction de montée ou à la même hauteur dans la direction de montée sur un second axe sensiblement perpendiculaire à l'axe longitudinal (L) et à distance de l'axe longitudinal (L), en particulier, à des distances sensiblement égales de l'axe longitudinal (L).

8. Système grimpant guidé par rail (11) selon la revendication 7, dans lequel, dans le dispositif à sabots de montée (1), les deux premiers cliquets du premier élément d'enclenchement/encliquetage (10¹, 10²) sont agencés sur le premier axe sensiblement perpendiculaire à l'axe longitudinal (L) et à distance de l'axe longitudinal (L) à des premières distances sensiblement égales de l'axe longitudinal (L) et les deux seconds cliquets du second élément d'enclenchement/encliquetage (10', 10") sont agencés sur le second axe sensiblement perpendiculaire à l'axe longitudinal (L) et à distance de l'axe longitudinal (L) à des secondes distances sensiblement égales de l'axe longitudinal (L), dans lequel les première et seconde distances sont différentes l'une de l'autre, les premières distances étant en particulier choisies inférieures aux secondes distances.

9. Système grimpant guidé par rail (11) selon l'une des revendications précédentes, dans lequel, dans le dispositif à sabots de montée (1), les premier et second éléments d'enclenchement/encliquetage (10, 10¹, 10², 10a, 10', 10", 10b) sont couplés l'un à l'autre de telle sorte que lorsque le premier (10, 10a) ou second (10', 10", 10b) élément d'enclenchement/encliquetage peut se trouver dans la position traversée, la position accrochée ou une position intermédiaire, l'autre élément parmi les premier et second éléments d'enclenchement/encliquetage (10, 10a, 10', 10", 10b) est bloqué dans la position accrochée.

10. Système grimpant guidé par rail (11) selon l'une des revendications précédentes, dans lequel des dispositifs à sabot de montée supplémentaires dans une/la direction de montée ou à l'opposé de la direction de montée sont uniquement destinés à guider le premier rail de sabot de montée (9, 9a', 9a") et/ou le second rail de sabot de montée (9b, 9b', 9b"), mais pas à s'accrocher dans les premier et second rails de sabot de montée (9, 9a', 9a", 9b, 9b', 9b").

11. Système grimpant guidé par rail (11) selon la revendication 10, dans lequel le premier rail de sabot de montée (9) est conçu en tant que rail de montée qui peut être intégré dans une unité d'échafaudage ou fixé à l'unité d'échafaudage, et le second rail de sabot de montée (9b) est conçu en tant que rail de levage grimpant, qui est déplaçable par rapport au rail de montée (9) et guidé par le rail de montée (9), ou le premier rail de sabot de montée (9) est conçu en tant que rail de levage grimpant et le second rail de sabot de montée (9b) en tant que rail de montée.

12. Système grimpant guidé par rail (11) selon la revendication 10, dans lequel le premier rail de sabot de montée (9a', 9a") est conçu comme un premier rail de sabot de montée et le second rail de sabot de montée (9b', 9b") est conçu comme un second rail de levage et un rail de guidage de montée (90) est en outre prévu, lequel rail peut être intégré dans une unité d'échafaudage ou fixé à l'unité d'échafaudage, dans lequel les premier et second rails de levage (9a', 9a", 9b', 9b") sont guidés de manière déplaçable par rapport au rail de guidage (90) et sont reliés l'un à l'autre au moyen du dispositif de levage (14, 15 ; 16, 17) et sont couplés au rail de guidage en montée.

13. Système grimpant guidé par rail (11) selon la revendication 11 ou la revendication 12, dans lequel dans le rail de sabot de montée (9b) ou dans le premier rail de sabot de montée (9a', 9a") et/ou le second rail de sabot de montée (9b', 9b"), des éléments de retenue ayant la forme d'évidements de retenue, par exemple sous la forme d'un profilé avec un contour d'accrochage, en particulier avec des dents, sont montés les uns derrière les autres, ou des goujons de retenue sont montés, par exemple soudés, sur le rail de levage grimpant (9b) ou sur le premier rail de levage grimpant (9a', 9a") et/ou le second rail de levage grimpant (9b', 9b"), pour venir en prise avec le premier (10, 10¹, 10², 10a) et/ou le second élément d'enclenchement/encliquetage (10', 10", 10b) du dispositif à sabots de levage (1).

14. Système grimpant guidé par rail (11) selon la revendication 12 ou la revendication 13 lorsque dépendante de la revendication 12, dans lequel le dispositif de levage (14-17) comprend un premier vérin de levage (14, 16) en tant que première partie de dispositif de levage et un second vérin de levage (15, 17) en tant que seconde partie de dispositif de levage, dans lequel le premier vérin de levage (14, 16) est relié au premier rail de levage grimpant (9a', 9a") dans sa première zone d'extrémité et au rail de guidage en montée (9') dans sa seconde zone d'extrémité, et le second vérin de levage (15, 17) est relié au second rail de levage grimpant (9b', 9b") dans sa première zone d'extrémité et au rail de guidage en montée (9') dans sa seconde zone d'extrémité.

15. Système grimpant guidé par rail (11) selon la revendication 12 ou la revendication 13 lorsque dépendante de la revendication 12, dans lequel le dispositif de levage (18) est conçu comme un entraînement à vilebrequin avec un moteur rotatif (18a), en particulier un moteur électrique, pour entraîner le vilebrequin (18b), dans lequel une première zone d'extrémité d'une manivelle (18c) d'un vilebrequin (18b) est couplée de manière rotative au premier rail de levage grimpant (9', 9a"), une seconde partie d'extrémité de la manivelle (18c) est couplée de manière rotative au second rail de levage grimpant (9b', 9b"), et le moteur rotatif (18a), dans lequel le vilebrequin (18b) est monté de manière rotative, est relié au rail de guidage en montée (9').

16. Procédé pour faire monter un système grimpant guidé par rail (11) selon l'une des revendications 1 à 15, qui peut être utilisé en particulier en tant que coffrage grimpant, échafaudage grimpant, paroi de protection grimpante et/ou plate-forme de travail grimpante, comportant les étapes suivantes de :
fournir des premier (9, 9a0 9a") et second (9b, 9b', 9b") rails de sabot de montée de telle sorte qu'ils sont reliés l'un à l'autre au moyen d'un dispositif de levage (14, 18 ; 16, 17 ; 15 ; 19) et peuvent être déplacés l'un par rapport à l'autre,
agencer le dispositif à sabots de montée (1) de manière fixe sur un ouvrage, accrocher les premier et second rails de sabot de montée (9, 9a', 9a", 9b, 9b', 9b") dans le dispositif à sabots de montée (1) de telle sorte que les premier et second rails de sabot de montée (9, 9a', 9a", 9b, 9b', 9b") sont guidés par le dispositif à sabots de montée (1),
actionner le dispositif de levage (14-19) dans le cas où le premier rail de sabot de montée (9, 9a', 9a") est accroché dans le premier élément d'enclenchement/encliquetage (10, 10¹, 10², 10a) de telle sorte que le second rail de sabot de montée (9b, 9b', 9b") est éloigné du premier rail de sabot de montée (9, 9a', 9a") dans une direction de montée et que le second élément d'enclenchement/encliquetage (10', 10", 10b) est traversé au moins une fois,
actionner le dispositif de levage (14-19) de telle sorte que le second rail de sabot de montée (9b, 9b', 9b") est déplacé vers le premier rail de sabot de montée (9, 9a', 9a") à l'opposé de la direction de montée, jusqu'à ce que le second rail de sabot de montée (9b, 9b', 9b") soit accroché dans le second élément d'enclenchement/encliquetage (9', 9", 9b), et
continuer à actionner le dispositif de levage (14-19) dans le cas où le second rail de sabot de montée (9', 9", 9b") est accroché dans le second élément d'enclenchement/encliquetage (10b, 10b', 10b"), de telle sorte que le premier rail de sabot de montée (9, 9a', 9a") est déplacé vers le second rail de sabot de montée (9b, 9b', 9b") dans la direction de montée et que le premier élément d'enclenchement/encliquetage (10, 10¹, 10², 10a) est traversé au moins une fois.

17. Procédé selon la revendication 16, dans lequel le premier rail de sabot de montée (9) est conçu en tant que rail de montée qui est intégré dans une unité d'échafaudage ou fixé sur l'unité d'échafaudage, et le second rail de sabot de montée (9b) est conçu en tant que rail de levage grimpant, qui est déplacé par rapport au rail de montée (9) et guidé par le rail de montée (9).

18. Procédé selon la revendication 16, dans lequel le premier rail de sabot de montée (9a', 9a") est conçu comme un premier rail de sabot de montée et le second rail de sabot de montée (9b', 9b") est conçu comme un second rail de sabot de montée, et un rail de guidage en montée (9') est en outre fourni, lequel rail est intégré dans une unité d'échafaudage ou fixé à l'unité d'échafaudage, dans lequel les premier et second rails de levage grimpant (9a', 9a", 9b', 9b") sont décalés par rapport au rail de guidage en montée (9') et sont guidés par le rail de guidage en montée (9'), et sont reliés l'un à l'autre au moyen du dispositif de levage (14-17 ; 18) et sont couplés au rail de guidage en montée (9').

19. Procédé selon la revendication 18, dans lequel les premier (9a', 9a") et second rails de levage grimpant (9b', 9b") sont synchronisés l'un par rapport à l'autre et sont déplacés respectivement par rapport au rail de guidage en montée (9') au moyen du dispositif de levage (14-17 ; 18) de telle sorte que le rail de guidage en montée (9') est déplacé en continu par rapport au dispositif à sabots de montée (1).

20. Procédé selon l'une des revendications 17 à 19, dans lequel les étapes de procédé selon la revendication 14 sont définies comme un cycle et le cycle est exécuté jusqu'à ce que l'unité d'échafaudage ait atteint un étage supplémentaire ou plusieurs étages supplémentaires (G0, G1) de l'ouvrage (1) ou une portion de bétonnage de l'ouvrage (1) à bétonner.
